# FASCICULE DE BREVET EUROPEEN

(11) **EP 4 279 805 B1**
(45) Date de publication et mention de la délivrance du brevet: **26.02.2025**
(21) Numéro de dépôt: 23172584.7
(22) Date de dépôt: 10.05.2023
(51) Int. Cl.: F23B 90/04, F23B 60/02, F23N 3/00, F23L 3/00, F23L 9/00, F23L 13/04, F23L 13/06, F24B 5/02

(54) **MÉCANISME MANUEL D'ADMISSION D'AIR POUR LA CHAMBRE DE COMBUSTION D'UN BRÛLEUR POUR COMBUSTIBLE SOLIDE**
MANUELLER LUFTEINLASSMECHANISMUS FÜR DIE BRENNKAMMER EINES FESTBRENNSTOFFBRENNERS
MANUAL MECHANISM FOR AIR SUPPLY FOR A COMBUSTION CHAMBER OF A BURNER FOR SOLID FUEL

(30) Priorité: 19.05.2022 BE 202205384
(43) Date de publication de la demande: 22.11.2023
(73) Titulaire: Jide, 4650 Herve (BE); NEW BODART & GONAY, 4650 Herve (BE)
(72) Inventeur: COUASNARD, Jean-Philippe, 4650 Herve (BE); DROEVEN, Nicolas, 4650 Herve (BE)
(74) Mandataire: Gevers Patents

(56) Documents cités:
- EP-A1- 3 674 607
- WO-A1-2019/174655
- US-A- 4 643 165

## Description

### Domaine technique

L'invention se rapporte à un mécanisme d'admission d'air sans alimentation en énergie et commandable manuellement, pour la chambre de combustion d'un brûleur de combustible solide et comprenant :
- une partie fixe configurée pour être couplée immobilement à la chambre de combustion, et comprenant des ouvertures de la partie fixe composées de :
   - une première ouverture de la partie fixe pour admettre un flux d'air de grille,
   - une deuxième ouverture de la partie fixe pour admettre un flux d'air primaire,
   - une troisième ouverture de la partie fixe pour admettre un flux d'air secondaire,
   - une quatrième ouverture de la partie fixe pour admettre un flux d'air tertiaire,
   une somme des flux d'air de grille, primaire, secondaire, et tertiaire traversant les ouvertures de la partie fixe constituant une totalité d'une alimentation en air de combustion de la chambre de combustion,
- un clapet comprenant au moins une ouverture du clapet, le clapet étant positionné contre la partie fixe, et mobile par rapport à la partie fixe sur un intervalle (A-E) de déplacement continue et comprenant des positions relatives α = A, B, C, D, E successives du clapet par rapport à la partie fixe.

### Etat de la technique

Le document EP3674607A1 est une demande de brevet qui décrit un dispositif électromécanique d'admission d'air comprenant des ouvertures permettant le passage de flux d'air de grille, primaire, et secondaire vers une chambre de combustion. Le dispositif électromécanique comprend un clapet et une partie fixe par rapport à la chambre de combustion. Le document décrit une évolution des chevauchements entre les ouvertures de clapet et de la partie fixe, en fonction de la position du clapet par rapport à la partie fixe du mécanisme d'admission d'air de combustion. Le dispositif décrit dans le document EP3674607A1 nécessite une alimentation en énergie électrique pour fonctionner. De plus, le document ne divulgue pas des ouvertures distinctes pour admettre des flux d'air secondaire et tertiaire.

Le document US1067749582 décrit un appareil de chauffage comprenant un mécanisme d'admission d'air configuré pour modifier la distribution d'air vers des conduits d'alimentation de la chambre de combustion en air de grille, secondaire, et tertiaire. Le conduit d'arrivée d'air secondaire peut comprendre un clapet. Un conduit commun auquel sont connectés les conduits d'arrivée de l'air de grille et tertiaire peut également comprendre un premier clapet configuré pour modifier une ouverture du conduit commun, et un deuxième clapet configuré pour modifier une répartition entre les flux d'air de grille et tertiaire. Les différents clapets ne sont pas commandable manuellement par un utilisateur au moyen d'une seul manette.

Le document FR2945105B1 décrit un dispositif de commande de l'alimentation en air d'un poêle comprenant des moyens de variation du débit d'air entrant dans le poêle. Ces moyens comportent au moins une ouverture d'entrée d'air et des premiers moyens d'obturation montés mobiles en rotation l'un par rapport à l'autre. Ces moyens comportent également des moyens de répartition de l'air comburant entre un circuit d'air primaire et un circuit d'air secondaire qui comportent au moins une ouverture primaire reliée au circuit d'air primaire et une ouverture secondaire reliée au circuit d'air secondaire, et des deuxièmes et troisièmes moyens d'obturation respectivement des ouvertures primaire et secondaire. Les moyens permettent de contrôler la somme des flux d'air primaire et secondaire, ainsi que la proportion entre les flux d'air primaire et secondaire. Les deuxièmes et troisièmes moyens d'obturation sont configurés pour être actionnés simultanément, mais sont découplés des premiers moyens d'obturation. Les deuxièmes et troisièmes moyens d'obturation et respectivement les ouvertures primaire et secondaire sont mobiles en rotation l'un par rapport à l'autre de sorte que la somme des débits de l'ouverture primaire et de l'ouverture secondaire soit constante. Ce document ne décrit pas quatre ouvertures distinctes de la partie fixe permettant l'apport de débits différents en air de grille, primaire, secondaire, et tertiaire dans la chambre de combustion. De plus, le réglage des arrivées d'air au moyen du mécanisme décrit se fait au travers de deux degrés de liberté.
Le document US4643165A décrit un foyer d'un poêle à bois alimenté en air de combustion primaire, secondaire et tertiaire. L'air primaire entre par l'avant de la chambre de combustion et établit un flux de combustion vers le bas jusqu'au feu. Les fumées contenant des particules et des gaz s'élèvent alors du feu vers un conduit d'évacuation par le haut de la chambre de combustion. L'apport d'air secondaire est ajouté au flux de fumée au fur et à mesure qu'il s'élève afin de brûler les particules et les gaz contenus dans la fumée. L'apport d'air tertiaire est ensuite ajouté au flux de fumée afin de poursuivre la combustion de la fumée. Les arrivées d'air primaire, secondaire et tertiaire pénètrent dans le foyer par des orifices d'entrée primaire, secondaire et tertiaire, la section transversale des orifices étant dans un rapport de 2 à 1 à 1 pour réguler le flux d'air vers l'intérieur. Les arrivées d'air secondaire et tertiaire sont préchauffées avant d'être ajoutées au flux de combustion.
Le document WO2019174655A1 décrit un dispositif de chauffage à combustible solide avec alimentation en air de combustion à trois zones, contenant un orifice de sortie inférieur de l'air primaire inférieur, un orifice de sortie supérieur de l'air primaire supérieur, un orifice de sortie et un orifice d'entrée de l'air secondaire. En outre, il contient un premier orifice d'entrée de l'air primaire inférieur et un second orifice d'entrée de l'air primaire supérieur. Un clapet est affecté à chaque orifice d'entrée.

### Résumé de l'invention

Il existe un besoin pour un mécanisme d'admission d'air pour un brûleur de combustible solide à haute performance qui est robuste et simple d'utilisation tout en permettant un réglage simultané des différents flux d'air de combustion dans le brûleur, c'est-à-dire des flux d'air de grille, primaire, secondaire, et tertiaire.

De plus, il existe un besoin pour un tel mécanisme d'admission d'air permettant de faire varier une distribution des flux d'air de combustion dans le brûleur afin de :
∘ faciliter un allumage rapide de la combustion tout en minimisant un encrassage d'une vitre du brûleur,
∘ modifier la puissance calorifique du brûleur tout en optimisant le rendement calorifique, en diminuant les émissions de particules polluantes dégagées par la combustion, et en minimisant l'encrassage de la vitre,
∘ empêcher une arrivée d'air de combustion froid depuis un environnement extérieur dans le brûleur lorsque le feu est éteint, afin d'éviter des déperditions calorifiques.

Enfin, il existe un besoin pour un tel mécanisme d'admission d'air qui ne nécessite pas d'alimentation en électricité pour fonctionner.

Un but de l'invention est de résoudre ce problème en fournissant un dispositif de mécanisme d'admission d'air commandable manuellement et dans lequel les surfaces de passage des différentes admissions d'air varient simultanément en fonction du positionnement du mécanisme choisis par un utilisateur. La position du mécanisme d'admission d'air, et donc les surfaces de passage des différentes admissions d'air, peuvent par exemple être modifiées au moyen d'une simple manette par un utilisateur. L'évolution des surfaces de passage des différentes admissions d'air en fonction de la position du mécanisme permet d'atteindre des distributions d'air favorisant l'allumage, le réglage de la puissance, ainsi que l'arrêt du brûleur selon les conditions décrites plus haut.

L'invention est définie par les revendications indépendantes. Les revendications dépendantes définissent des modes de réalisations préférés.

Suivant un premier aspect, l'invention fournit un mécanisme d'admission d'air sans alimentation en énergie et commandable manuellement, pour un brûleur de combustible solide comprenant une chambre de combustion et une vitre permettant à un utilisateur situé hors du brûleur de voir dans la chambre de combustion du brûleur, le mécanisme d'admission d'air étant configuré pour distribuer une totalité d'une alimentation en air de combustion pour la chambre de combustion du brûleur, la totalité de l'alimentation en air de combustion du brûleur étant constituée d'un flux d'air de grille, un flux d'air primaire, un flux d'air secondaire, et un flux d'air tertiaire pour balayer la vitre du brûleur, le mécanisme comprenant :
- une partie fixe configurée pour être fixée immobilement par rapport à la chambre de combustion du brûleur, et comprenant des ouvertures de la partie fixe composées de :
   o une première ouverture de la partie fixe pour admettre le flux d'air de grille,
   o une deuxième ouverture de la partie fixe pour admettre le flux d'air primaire,
   o une troisième ouverture de la partie fixe pour admettre le flux d'air secondaire,
   o une quatrième ouverture de la partie fixe pour admettre le flux d'air tertiaire,
- un clapet comprenant au moins une ouverture du clapet, le clapet étant positionné contre la partie fixe et mobile par rapport à la partie fixe sur un intervalle (A-E) de déplacement continu et comprenant des positions relatives α = A, B, C, D, E successives du clapet par rapport à la partie fixe.

Le mécanisme selon l'invention encore comprend que, sur l'intervalle (A-E) de la position relative α :
- le chevauchement entre l'au moins une ouverture de clapet et la première, deuxième, et troisième ouverture de la partie fixe est une première fonction F1, une deuxième fonction F2, et une troisième fonction F3 de la position relative α, respectivement, qui varie entre une première, deuxième, et troisième valeur de chevauchement maximal, respectivement, égales à M1, M2, et M3, respectivement, et une valeur nulle dans laquelle la première, deuxième, et troisième ouverture de la partie fixe est obturée par le clapet, respectivement,
- le chevauchement entre l'au moins une ouverture de clapet et la quatrième ouverture de la partie fixe est une quatrième fonction F4 de la position relative α qui varie entre une quatrième valeur de chevauchement maximal égale à M4 et une valeur égale à f4E*M4 dans laquelle la quatrième ouverture de la partie fixe est au moins partiellement obturée par le clapet, f4E étant compris entre 0 et 0.2.

Le mécanisme selon l'invention encore comprend que le mécanisme est configuré pour que, sur l'intervalle (A-E) de la position relative α :
- la première fonction F1 passe de manière monotone de la première valeur de chevauchement maximal M1 en α=A à la valeur nulle en α=E, la première fonction F1 étant égale à f1B*M1 en α=B, f1B étant compris entre 0 et 0.3,
- la deuxième fonction F2 passe de manière monotone de la deuxième valeur de chevauchement maximal M2 en α=A à la valeur nulle en α=E, la deuxième fonction F2 étant égale à f2B*M2 en α=B, égale à f2C*M2 en α=C, et égale à f2D*M2 en α=D, f2B étant compris entre 0.7 et 1, f2C étant compris entre 0.4 et 0.9, f2D étant compris entre 0.1 et 0.5,
- la troisième fonction F3 passe de manière monotone d'une valeur égale à f3A*M3 en α=A à une valeur égale à f3B*M3 en α=B, f3A étant compris entre 0 et 0.6, et f3B étant égal à 1,
- la troisième fonction F3 passe de manière monotone de la valeur égale à f3B*M3 α=B à la valeur nulle en α=E, la troisième fonction F3 étant égale à f3C*M3 en α=C et à f3D*M3 en α=D, f3C étant compris entre 0.5 et 0.8 et f3D étant compris entre 0.2 et 0.6,
- la quatrième fonction F4 passe de manière monotone de la quatrième valeur de chevauchement maximal M4 en α=A à la valeur égale à f4E*M4 en α=E, la quatrième fonction F4 étant égale à f4B*M4 en α=B, à f4C*M4 en α=C, et à f4D*M4 en α=D, f4B étant compris entre 0.8 et 1, f4C étant compris entre 0.4 et 1, f4D étant compris entre 0.15 et 1.

Dans un mode de réalisation avantageux du mécanisme d'admission d'air selon l'invention, le clapet est mobile en rotation par rapport à la partie fixe selon un axe de rotation et sur un intervalle (A-E) continu de positions angulaires α du clapet par rapport à la partie fixe comprenant les positions angulaires successives α = A, B, C, D, E, le mécanisme comprenant de préférence une manette attachée au clapet et configurée pour permettre une modification de la position angulaire α du clapet par un utilisateur.

Dans un mode de réalisation avantageux et alternatif du mécanisme d'admission d'air selon l'invention, le clapet est mobile en translation rectiligne par rapport à la partie fixe selon un axe de translation et sur un intervalle (A-E) continu de positions linéaires α du clapet par rapport à la partie fixe comprenant les positions linéaires successives α = A, B, C, D, E, le mécanisme comprenant de préférence une manette attachée au clapet et configurée pour permettre une modification de la position linéaire α du clapet par l'utilisateur.

Dans un mode de réalisation avantageux du mécanisme d'admission d'air selon l'invention,
- la première ouverture de la partie fixe comprend un ou plusieurs orifices de la première ouverture de la partie fixe,
- la deuxième ouverture de la partie fixe comprend un ou plusieurs orifices de la deuxième ouverture de la partie fixe,
- la troisième ouverture de la partie fixe comprend un ou plusieurs orifices de la troisième ouverture de la partie fixe,
- la quatrième ouverture de la partie fixe comprend un ou plusieurs orifices de la quatrième ouverture de la partie fixe.

Dans un mode de réalisation avantageux du mécanisme d'admission d'air selon l'invention :
- une angulation B-A comprise entre les positions angulaires α=A et α=B est comprise entre 1° et 25°, de préférence entre 2° et 10°, de préférence entre 2° et 5°, de préférence égale à 2°,
- des angulations C-B, D-C, et E-D respectivement comprises entre les positions angulaires α=B et α=C, α=C et α=D, α=D et α=E, sont chacune comprises entre 1° et 25°, de préférence entre 2° et 10°, de préférence entre 3° et 7°, et de préférence égales à 3°.

Dans un mode de réalisation avantageux du mécanisme d'admission d'air selon l'invention :
- une distance B-A comprise entre les positions linéaires α=A et α=B est comprise entre 2 mm et 100 mm, de préférence entre 5 mm et 50 mm, de préférence entre 10 mm et 30 mm, de préférence égale à 20 mm,
- des distances B-A, C-B, D-C, et E-D respectivement comprises entre les positions linéaires α=B et α=C, α=C et α=D, α=D et α=E, sont chacune comprises entre 2 mm et 100 mm, de préférence entre 5 mm et 70 mm, de préférence entre 10 mm et 50 mm, et de préférence égales à 40 mm.

Dans un mode de réalisation avantageux du mécanisme d'admission d'air selon l'invention :
- la première valeur de chevauchement maximal M1 est comprise entre 50 mm² et 1000 mm², de préférence entre 100 mm² et 600 mm², de préférence entre 200 mm² et 400 mm²,
- la deuxième valeur de chevauchement maximal M2 est comprise entre 50 mm² et 1000 mm², de préférence entre 100 mm² et 600 mm², de préférence entre 200 mm² et 400 mm²,
- la troisième valeur de chevauchement maximal M3 est comprise entre 150 mm² et 2500 mm², de préférence entre 300 mm² et 1200 mm², de préférence entre 450 mm² et 750 mm²,
- la quatrième valeur de chevauchement maximal M4 est comprise entre 100 mm² et 1600 mm², de préférence entre 200 mm² et 800 mm², de préférence entre 300 mm² et 500 mm².

Dans un mode de réalisation avantageux du mécanisme d'admission d'air selon l'invention :
- un rapport F1/(F1+F2+F3+F4) est compris entre 17% et 27% en α=A, entre 0% et 5% en α=B, C, et D,
- un rapport F2/(F1+F2+F3+F4) est compris entre 14% et 24% en α=A, entre 15% et 25% en α=B, entre 21% et 31% en α=C, entre 19% et 29% en α=D,
- un rapport F3/(F1+F2+F3+F4) est compris entre 20% et 30% en α=A, entre 43% et 53% en α=B, entre 46% et 56% en α=C, entre 48% et 58% en α=D,
- un rapport F4/(F1+F2+F3+F4) est compris entre 28% et 38% en α=A, entre 27% et 37% en α=B, entre 18% et 28% en α=C, entre 18% et 28% en α=D.

Dans un mode de réalisation avantageux du mécanisme d'admission d'air selon l'invention, une sélection quelconque parmi les conditions suivantes est remplie :
- f1 B est compris entre 0 et 0.2, de préférence entre 0 et 0.1, de préférence égal à 0,
- la première fonction F1 est une fonction sensiblement linéaire de la position relative α sur une sélection quelconque parmi les intervalles A-B, B-C, C-D, DE,
- f2B est supérieur à 0.8, de préférence supérieur à 0.9, de préférence égal à 1,
- f2C est compris entre 0.5 et 0.8, de préférence entre 0.6 et 0.7,
- f2D est compris entre 0.2 et 0.4, de préférence entre 0.3 et 0.4,
- la deuxième fonction F2 est une fonction sensiblement linéaire de la position relative α sur sélection quelconque parmi les intervalles A-B, B-C, C-D, D-E,
- f3A est compris entre 0.1 et 0.5, de préférence entre 0.2 et 0.4,
- f3C est compris entre 0.6 et 0.7,
- f3D est compris entre 0.3 et 0.5,
- la troisième fonction F3 est une fonction sensiblement linéaire de la position relative α sur une sélection quelconque parmi les intervalles A-B, B-C, C-D, DE,
- f4B est compris entre 0.9 et 1, de préférence égal à 1,
- f4C est compris entre 0.5 et 0.9, de préférence entre 0.6 et 0.8,
- f4D est compris entre 0.2 et 0.7, de préférence entre 0.2 et 0.4,
- f4E est compris entre 0.0 et 0.1, de préférence égal à 0.1,
- la quatrième fonction F4 est une fonction sensiblement linéaire de la position relative α sur une sélection quelconque parmi les intervalles A-B, B-C, C-D, DE.

Dans un mode de réalisation avantageux de l'invention, le mécanisme d'admission d'air comprend en outre un mécanisme de positionnement configuré pour imposer des positions relatives α préférentielles du clapet, préférablement en α = A, B, C, D, E, le mécanisme de positionnement comprenant préférablement un ressort, et la manette étant préférablement rigidement attachée au clapet.

Suivant un second aspect, l'invention fournit un brûleur de combustible solide comprenant le mécanisme d'admission d'air selon l'invention, et dont la chambre de combustion comprend :
- une vitre configurée pour permettre à un utilisateur situé hors du brûleur de voir dans la chambre de combustion,
- une sole comprenant au moins un orifice d'admission d'air de grille en communication fluidique avec la première ouverture de la partie fixe et configuré pour permettre une entrée du flux d'air de grille dans la chambre de combustion au niveau du dessous du combustible solide entreposé sur la sole, l'au moins un orifice d'admission d'air de grille étant de préférence compris dans une grille configurée pour permettre un passage des cendres de la chambre de combustion vers un cendrier, par exemple par gravité.
- un orifice d'admission d'air primaire en communication fluidique avec la deuxième ouverture de la partie fixe et configuré pour permettre une entrée du flux d'air primaire dans la chambre de combustion au niveau d'une partie inférieure du combustible solide entreposé sur la sole,
- un orifice d'admission d'air secondaire en communication fluidique avec la troisième ouverture de la partie fixe et configuré pour permettre une entrée du flux d'air secondaire dans la chambre de combustion au niveau d'une partie supérieure du combustible solide entreposé sur la sole, l'orifice d'admission d'air secondaire étant préférablement compris dans une paroi arrière de la chambre de combustion, ou entre la paroi arrière et une paroi supérieure de la chambre de combustion,
- un orifice d'admission d'air tertiaire dans la chambre de combustion en communication fluidique avec la quatrième ouverture de la partie fixe et configuré pour admettre le flux d'air tertiaire ou air de balayage de vitre le long de et parallèlement à une surface de la vitre, l'orifice d'admission d'air tertiaire dans la chambre de combustion étant préférablement situé dans une partie supérieure de la chambre de combustion.

### Brève description des dessins

Ces aspects et d'autres aspects de l'invention seront expliqués plus en détail au moyen des modes de réalisation de l'invention décrits ci-après à titre d'exemple(s), en référence aux dessins annexés, sur lesquels :
la Figure 1 est un graphique représentant des exemples d'évolution du chevauchement entre l'au moins une ouverture de clapet et la première ouverture de la partie fixe configurée pour admettre un flux d'air de grille dans la chambre de combustion, en fonction de la position relative du clapet par rapport à la partie fixe ;
la Figure 2 est un graphique représentant des exemples d'évolution du chevauchement entre l'au moins une ouverture de clapet et la deuxième ouverture de la partie fixe configurée pour admettre un flux d'air primaire dans la chambre de combustion, en fonction de la position relative du clapet par rapport à la partie fixe ;
la Figure 3 est un graphique représentant des exemples d'évolution du chevauchement entre l'au moins une ouverture de clapet et la troisième ouverture de la partie fixe configurée pour admettre un flux d'air secondaire dans la chambre de combustion, en fonction de la position relative du clapet par rapport à la partie fixe ;
la Figure 4 est un graphique représentant des exemples d'évolution du chevauchement entre l'au moins une ouverture de clapet et la quatrième ouverture de la partie fixe configurée pour admettre un flux d'air tertiaire dans la chambre de combustion, en fonction de la position relative du clapet par rapport à la partie fixe ;
la Figure 5 est un graphique représentant un exemple d'évolution du chevauchement entre l'au moins une ouverture de clapet et la première, deuxième, troisième, et quatrième ouverture de la partie fixe en fonction de la position relative du clapet par rapport à la partie fixe ;
la Figure 6 représente un exemple de mécanisme d'admission d'air selon l'invention, dans lequel le clapet est mobile en rotation par rapport à la partie fixe ;
les Figures 7a et 7b représentent des vues détaillées du clapet du mécanisme d'admission d'air de la Figure 6 et comprenant plusieurs ouvertures de clapet comprenant chacune plusieurs orifices permettant un passage de l'air de combustion ;
les Figures 8a et 8b représentent des vues détaillées de la partie fixe du mécanisme d'admission d'air de la Figure 6 et comprenant plusieurs ouvertures de la partie fixe comprenant chacune plusieurs orifices permettant un passage de l'air de combustion ;
les Figures 9a à 9e représentent différentes positions relatives du clapet par rapport à la partie fixe dans le mécanisme d'admission d'air de la Figure 6 ;
la Figure 10 représente un autre exemple de mécanisme d'admission d'air selon l'invention, dans lequel le clapet est mobile en translation par rapport à la partie fixe.
la Figure 11 représente une vue en perspective et en coupe d'un exemple de brûleur de combustible solide selon l'invention.
la Figure 12 représente une vue en coupe d'un exemple de brûleur de combustible solide selon l'invention.
la Figure 11 représente une vue en perspective et en coupe d'un autre exemple de brûleur de combustible solide selon l'invention.
la Figure 12 représente une vue en coupe d'un autre exemple de brûleur de combustible solide selon l'invention.

### Description détaillée de modes de réalisation de l'invention

La Figure 6 représente un exemple de mécanisme 100 d'admission d'air selon l'invention configuré pour alimenter en air de combustion une chambre de combustion 200 d'un brûleur 300 de combustible solide, par exemple le brûleur 300 représenté aux Figures 11 à 14. Par exemple, le brûleur 300 peut être un foyer, un poêle ou un insert à usage domestique pour le chauffage d'une maison familiale. La chambre de combustion 200 comprend une vitre configurée pour permettre à un utilisateur situé hors du brûleur 300 de voir à l'intérieur de la chambre de combustion 200. Comme représenté aux Figures 11-14, la vitre est préférablement verticale, préférablement comprise dans une paroi avant de la chambre de combustion, et préférablement dans une porte configurée pour fermer une ouverture 240 de la paroi avant de la chambre de combustion 200. Le combustible solide peut être du bois et/ou du charbon. Le mécanisme 100 comprend une partie fixe 110 par rapport à la chambre de combustion 200, c'est-à-dire immobile et préférablement attachée à la chambre de combustion 200, par exemple au travers d'une structure ou d'un bâti du brûleur 300. Le mécanisme 100 comprend également une partie mobile ou clapet 120 qui est mobile par rapport à la partie fixe 110.

### Partie fixe

Comme représenté à la Figure 8a, la partie fixe 110 comprend des ouvertures de la partie fixe constituées de :
∘ une première ouverture de la partie fixe 111 pour admettre un débit ou flux d'air de grille dans la chambre de combustion 200,
∘ une deuxième ouverture de la partie fixe 112 pour admettre un débit ou flux d'air primaire dans la chambre de combustion 200,
∘ une troisième ouverture de la partie fixe 113 pour admettre un débit ou flux d'air secondaire dans la chambre de combustion 200,
∘ une quatrième ouverture de la partie fixe 114 pour admettre un débit ou flux d'air tertiaire dans la chambre de combustion 200.
Chacune des ouvertures de la partie fixe peut comprendre un ou plusieurs orifices.

Les ouvertures de la partie fixe 111, 112, 113, 114 traversent la partie fixe 110 et définissent une aire ou section de passage des ouvertures de la partie fixe 111, 112, 113, 114. Comme représenté à la Figure 8b, les ouvertures de la partie fixe peuvent chacune comprendre ou être constituées d'un ou plusieurs orifices traversant la partie fixe 110. La section de passage de la première, deuxième, troisième, et quatrième ouverture de la partie fixe correspond à la somme des aires de passage des orifices de la première, deuxième, troisième, et quatrième ouverture de la partie fixe, respectivement. Dans un exemple de la partie fixe 110 selon l'invention représenté à la Figure 8b, la première ouverture de la partie fixe 111 est constituée de six orifices 111a, 111b, 111c, 111d, 111e, 111f, la deuxième ouverture de la partie fixe 112 est constituée de deux orifices 112a, 112b, la troisième ouverture de la partie fixe 113 est constituée de trois orifices 113a, 113b, 113c, et la quatrième ouverture de la partie fixe 114 est constituée de deux orifices 114a, 114b.

Le mécanisme 100 selon l'invention est configuré pour distribuer une totalité d'une alimentation en air de combustion pour la chambre de combustion 200 du brûleur 300, c'est-à-dire qu'une somme des flux d'air de grille, primaire, secondaire, et tertiaire traversant les ouvertures de la partie fixe constituent la totalité de l'alimentation en air de combustion pour la chambre de combustion 200. Le mécanisme 100 selon l'invention est configuré pour être en communication fluidique avec un environnement ou une atmosphère extérieure d'où est extrait l'air de combustion d'une part, et avec la chambre de combustion 200 dans laquelle l'air de combustion est admis d'autre part, par exemple via des tuyaux, des canaux ou des conduites.

En fonction du régime souhaité pour la combustion, la distribution ou répartition de l'air extrait de l'environnement extérieur entre les flux d'air de grille, primaire, secondaire, et tertiaire, peut être modifiée en obturant plus ou moins les première, deuxième, troisième, et quatrième ouvertures 111, 112, 113, 114 de la partie fixe, respectivement, au moyen du clapet 120.

### Clapet

Comme représenté aux Figures 7a et 7b, le clapet 120 d'un exemple de mécanisme 100 selon l'invention comprend une ou plusieurs ouvertures du clapet 121, 122, 123, 124, chacune comprenant un ou plusieurs orifices des ouvertures du clapet. Dans un exemple de clapet 120 selon l'invention tel qu'illustré à la Figure 7a et 7b, une première ouverture du clapet 121 est configurée pour chevaucher la première ouverture de la partie fixe 111. La première ouverture de clapet 121 comprend plusieurs orifices 121a, 121b, 121c, 121d, 121e, 121f de la première ouverture de clapet 121, chacun étant configuré pour chevaucher un des orifices 111a, 111b, 111c, 111d, 111e, 111f de la première ouverture de la partie fixe 111. De manière similaire, une deuxième ouverture du clapet 122 est configurée pour chevaucher la deuxième ouverture de la partie fixe 112. La deuxième ouverture de clapet 122 comprend plusieurs orifices 122a, 122b de la deuxième ouverture de clapet 122, chacun étant configuré pour chevaucher un des orifices 112a, 112b de la deuxième ouverture de la partie fixe 112. Une troisième ouverture du clapet 123 est configurée pour chevaucher la troisième ouverture de la partie fixe 113. La troisième ouverture de clapet 123 comprend plusieurs orifices 123a, 123b, 123c de la troisième ouverture de clapet 123, chacun étant configuré pour chevaucher un des orifices 113a, 113b, 113c de la troisième ouverture de la partie fixe 113. Une quatrième ouverture du clapet 124 est configurée pour chevaucher la quatrième ouverture de la partie fixe 114. La quatrième ouverture de clapet 124 comprend plusieurs orifices 124a, 124b de la quatrième ouverture de clapet 124, chacun étant configuré pour chevaucher un des orifices 114a, 114b de la quatrième ouverture de la partie fixe 114.

Comme illustré aux Figures 9a-9e, le clapet 120 en position montée est positionné contre la partie fixe 110 et mobile par rapport à la partie fixe 120 sur un intervalle A-E de déplacement relatif du clapet 120 par rapport à la partie fixe qui est compris entre les positions relatives α = A et α = E du clapet 120 par rapport à la partie fixe 110. L'intervalle A-E de déplacement relatif est continu et comprend les positions relatives α = A, B, C, D, E, successivement et dans l'ordre, du clapet 120 par rapport à la partie fixe 110.

### Mécanisme

En référence aux Figures 1 à 5, le mécanisme 100 selon l'invention comprend que, sur l'intervalle A-E de la position relative α, le chevauchement entre l'au moins une ouverture de clapet 121, 122, 123, 124 et la première, deuxième, troisième, et quatrième ouverture de la partie fixe 111, 112, 113, 114 est une première fonction F1, une deuxième fonction F2, une troisième fonction F3, et une quatrième fonction F4 de la position relative α, respectivement. La première fonction F1, deuxième fonction F2, troisième fonction F3, et quatrième fonction F4 prend donc pour valeur une aire de passage correspondant à une portion de l'aire ou section de la première, deuxième, troisième, ou quatrième ouverture de la partie fixe 110, respectivement, qui n'est pas obturée par le clapet 120. Sur l'intervalle A-E :
∘ la première fonction F1 varie entre une première valeur de chevauchement maximal M1 correspondant à une aire de passage maximale du flux d'air de grille, et une valeur nulle dans laquelle la première ouverture 111 de la partie fixe est totalement obturée par le clapet 120 et le flux d'air de grille est nul,
∘ la deuxième fonction F2 varie entre une deuxième valeur de chevauchement maximal M2 correspondant à une aire de passage maximale du flux d'air primaire, et une valeur nulle dans laquelle la deuxième ouverture 112 de la partie fixe est totalement obturée par le clapet 120 et le flux d'air primaire est nul,
∘ la troisième fonction F3 varie entre une troisième valeur de chevauchement maximal M3 correspondant à une aire de passage maximale du flux d'air secondaire, et une valeur nulle dans laquelle la troisième ouverture 113 de la partie fixe est totalement obturée par le clapet 120 et le flux d'air secondaire est nul,
∘ la quatrième fonction F4 varie entre une quatrième valeur de chevauchement maximal M4 correspondant à une aire de passage maximale du flux d'air tertiaire, et une valeur égale à f4E*M4 dans laquelle la quatrième ouverture 114 de la partie fixe est au moins partiellement obturée par le clapet 120 et le flux d'air tertiaire est proche de ou égal à zéro.

Dans un exemple de réalisation du mécanisme selon l'invention, la quatrième fonction F4 varie entre la quatrième valeur de chevauchement maximal M4 correspondant à une aire de passage maximale du flux d'air tertiaire, et une valeur nulle. De manière générale dans l'invention, une valeur nulle de la quatrième fonction F4 correspond au cas où la quatrième ouverture 114 de la partie fixe est obturée, c'est-à-dire totalement obturée, par le clapet 120. Dans certains modes de réalisation de l'invention, le mécanisme permet d'atteindre la valeur nulle de la quatrième fonction F4, tandis que dans d'autres modes de réalisation de l'invention, le mécanisme selon l'invention ne permet pas d'atteindre la valeur nulle de la quatrième fonction F4.

Une modification de la position relative α induit donc une variation du chevauchement entre l'au moins une ouverture de clapet 121, 122, 123, 124 et la première, deuxième, troisième, et quatrième ouverture de la partie fixe 111, 112, 113, 114 et détermine donc une aire ou section effective de passage de l'air au travers de la première, deuxième, troisième, et quatrième ouverture de la partie fixe 111, 112, 113, 114, respectivement, représenté par les fonctions F1, F2, F3, et F4, respectivement.

De préférence, le mécanisme est configuré de sorte que la première valeur de chevauchement maximal M1 est comprise entre 50 mm² et 1000 mm², de préférence entre 100 mm² et 600 mm², de préférence entre 200 mm² et 400 mm². De préférence, la deuxième valeur de chevauchement maximal M2 est comprise entre 50 mm² et 1000 mm², de préférence entre 100 mm² et 600 mm², de préférence entre 200 mm² et 400 mm². De préférence, la troisième valeur de chevauchement maximal M3 est comprise entre 150 mm² et 2500 mm², de préférence entre 300 mm² et 1200 mm², de préférence entre 450 mm² et 750 mm². De préférence, la quatrième valeur de chevauchement maximal M4 est comprise entre 100 mm² et 1600 mm², de préférence entre 200 mm² et 800 mm², de préférence entre 300 mm² et 500 mm².

Dans un exemple préféré de mécanisme 100 d'admission selon l'invention, M1 est compris entre 255 mm² et 310 mm², M2 est compris entre 219 mm² et 267 mm², M3 est compris entre 567 mm² et 693 mm², et M4 est compris entre 376 mm² et 459 mm². Un tel mécanisme 100 permet d'alimenter en air de combustion la chambre de combustion d'un brûleur dont la puissance calorifique transmise à son environnement est comprise entre 5 et 15 kW, de préférence entre 8 et 12 kW.

Comme illustré aux Figures 1-5, le mécanisme 100 selon l'invention est configuré pour que, sur l'intervalle A-E de la position relative α :
∘ la première fonction F1 passe de manière monotone de la première valeur de chevauchement maximal M1 en α=A à la valeur nulle en α=E, la première fonction F1 étant égale à f1B*M1 en α=B, f1B étant compris entre 0 et 0.3,
∘ la deuxième fonction F2 passe de manière monotone de la deuxième valeur de chevauchement maximal M2 en α=A à la valeur nulle en α=E, la deuxième fonction F2 étant égale à f2B*M2 en α=B, égale à f2C*M2 en α=C, et égale à f2D*M2 en α=D, f2B étant compris entre 0.7 et 1, f2C étant compris entre 0.4 et 0.9, f2D étant compris entre 0.1 et 0.5,
∘ la troisième fonction F3 passe de manière monotone d'une valeur égale à f3A*M3 en α=A à une valeur égale à f3B*M3 en α=B, f3A étant compris entre 0 et 0.6, et f3B étant égal à 1,
∘ la troisième fonction F3 passe de manière monotone de la valeur égale à f3B*M3 α=B à la valeur nulle en α=E, la troisième fonction F3 étant égale à f3C*M3 en α=C et à f3D*M3 en α=D, f3C étant compris entre 0.5 et 0.8 et f3D étant compris entre 0.2 et 0.6,
∘ la quatrième fonction F4 passe de manière monotone de la quatrième valeur de chevauchement maximal M4 en α=A à la valeur égale à f4E*M4 en α=E, la quatrième fonction F4 étant égale à f4B*M4 en α=B, à f4C*M4 en α=C, et à f4D*M4 en α=D, f4B étant compris entre 0.8 et 1, f4C étant compris entre 0.4 et 1, et f4D étant compris entre 0.15 et 1.

Le clapet 120 du mécanisme 100 selon l'invention peut être mobile en rotation par rapport à la partie fixe 110. Dans l'exemple de mécanisme 100 selon l'invention représenté aux Figures 9a-9e, le clapet 120 est mobile en rotation par rapport à la partie fixe 120 selon un axe de rotation 120r et sur un intervalle A-E continu de positions angulaires α du clapet 120 par rapport à la partie fixe 110 comprenant les positions angulaires successives α = A, B, C, D, E. Dans le mécanisme 100 selon l'invention, une angulation B-A, c'est-à-dire une différence de position angulaire séparant les positions angulaires α=A et α=B, est préférablement comprise entre 1° et 25°, de préférence entre 2° et 10°, de préférence entre 2° et 5°, de préférence égale à 2°. De préférence, des angulations C-B, D-C, et E-D séparant les positions angulaires α=B et α=C, α=C et α=D, α=D et α=E, respectivement, sont chacune comprises entre 1° et 25°, de préférence entre 2° et 10°, de préférence entre 3° et 7°, et de préférence égales à 3°.

Le clapet 120 du mécanisme 100 selon l'invention peut également être mobile en translation par rapport à la partie fixe 110. Dans l'exemple de mécanisme 100 d'admission d'air partiellement représenté à la Figure 10, le clapet 120 non-représenté comprend une unique ouverture du clapet 121 constitué d'un unique orifice de forme rectangulaire ayant une largeur L mesurée dans une direction X, et qui s'étend dans une direction Y en travers de toutes les ouvertures 111, 112, 113, 114 de la partie fixe. Le clapet non-représenté s'étend autour de l'ouverture de clapet 121 de sorte que les parties des ouvertures de la partie fixe 110 non-chevauchées par l'ouverture de clapet 121 sont obturée par le clapet. Le clapet 120 est mobile en translation rectiligne par rapport à la partie fixe 110 selon un axe de translation 120t et sur un intervalle A-E continu de positions linéaires α du clapet 120 par rapport à la partie fixe 110. L'intervalle A-E comprend les positions linéaires successives α = A, B, C, D, E, qui sont séparées par une distance mesurée selon la direction X qui est égale à L.

L'évolution des sections effectives de passage des flux d'air de grille, primaire, secondaire, et tertiaire au travers des ouvertures 111, 112, 113, 114 de la partie fixe dans l'exemple de mécanisme 100 de la Figure 10 est représentée à la Figure 5. Lors du processus de conception du mécanisme 100, la personne du métier peut commencer par dériver un graphique tel que celui représenté à la Figure 5. Pour cela, la personne de métier peut choisir l'évolution de chacune des fonctions F1, F2, F3, et F4 en fonction de la position relative α, dans les limites représentées par les traits en pointillés dans les Figure 1-4. De préférence, la personne du métier choisira les fonctions F1, F2, F3, F4 de manière adaptée au brûleur dans lequel le mécanisme 100 sera intégré, et de manière à favoriser une ou plusieurs performances du brûleur tel que : maximiser le rendement calorifique de la combustion lors du fonctionnement du brûleur en régime, minimiser une durée d'allumage du brûleur, minimiser des émissions de polluant issus de la combustion, minimiser le salissement de la vitre du brûleur. Lors d'une étape suivante, la personne de métier peut concevoir un mécanisme 100 d'admission d'air permettant d'obtenir les fonctions F1, F2, F3, et F4 choisies. Pour cela, elle peut choisir la forme d'une ouverture de clapet 121, et ensuite déterminer la forme de chacune des ouvertures de la partie fixe 111, 112, 113, 114 qui seront chevauchées par l'ouverture de clapet 121. La forme de chacune des ouvertures de la partie fixe 111, 112, 113, 114 peut être déterminée de manière indépendante des autres ouvertures de la partie fixe, ce qui facilite la conception du mécanisme 100.

Dans un exemple préféré du mécanisme 100 selon l'invention comprenant un clapet 120 mobile en translation par rapport à la partie fixe 110, une distance B-A séparant les positions linéaires α=A et α=B est comprise entre 2 mm et 100 mm, de préférence entre 5 mm et 50 mm, de préférence entre 10 mm et 30 mm, de préférence égale à 20 mm. De préférence, des distances B-A, C-B, D-C, et E-D séparant respectivement les positions linéaires α=B et α=C, α=C et α=D, α=D et α=E, sont chacune comprises entre 2 mm et 100 mm, de préférence entre 5 mm et 70 mm, de préférence entre 10 mm et 50 mm, et de préférence égales à 40 mm.

Les rapports entre les sections de passage effectives des ouvertures de la partie fixe détermine la distribution de l'air issu de l'atmosphère extérieure entre les différents flux d'air de grille, primaire, secondaire, et tertiaire. De préférence, le mécanisme 100 d'admission d'air selon l'invention est configuré de sorte que :
- un rapport F1/F1+F2+F3+F4 est compris entre 17% et 27% en α=A, entre 0% et 5% en α=B, C, et D,
- un rapport F2/F1+F2+F3+F4 est compris entre 14% et 24% en α=A, entre 15% et 25% en α=B, entre 21% et 31% en α=C, entre 19% et 29% en α=D,
- un rapport F3/F1+F2+F3+F4 est compris entre 20% et 30% en α=A, entre 43% et 53% en α=B, entre 46% et 56% en α=C, entre 48% et 58% en α=D,
- un rapport F4/F1+F2+F3+F4 est compris entre 28% et 38% en α=A, entre 27% et 37% en α=B, entre 18% et 28% en α=C, entre 18% et 28% en α=D.

Comme représenté aux Figures 6-8b, les portions des surfaces de la partie fixe 110 et du clapet 120 qui sont ou peuvent être en contact suite à un déplacement relatif du clapet en position montée par rapport à la partie fixe sont préférablement planes. Les orifices des ouvertures de la partie fixe 111, 112, 113, 114 sont préférablement compris dans une plaque de la partie fixe, ou dans une portion de la partie fixe qui est sensiblement plane. De préférence, l'au moins une ouverture du clapet 121, 122, 123, 124 est comprise dans une plaque du clapet en contact avec la plaque de la partie fixe.

### Manette

Le mécanisme 100 est commandable manuellement et ne requiert pas d'alimentation en énergie, en particulier électrique, pour fonctionner, c'est-à-dire pour modifier une position relative α du clapet par rapport à la partie fixe. Le mécanisme 110 est configuré pour fonctionner même en cas de coupure de courant par exemple, et préférablement configuré pour que la position relative α ne change pas en cas de coupure de courant. Par exemple, le mécanisme 100 n'est pas configuré pour changer de position relative α et évoluer automatiquement vers une configuration ou position relative de sécurité dans laquelle une alimentation en air de combustion est limitée lorsqu'il cesse d'être alimenté en électricité.

Le mécanisme 100 selon l'invention comprend de préférence un mécanisme de modification de la position du mécanisme d'admission d'air par un utilisateur, par exemple une poignée, un bouton rotatif, ou un curseur. De préférence, le mécanisme 100 comprend une manette 130 couplée au clapet 120 et configurée pour permettre à un utilisateur de modifier une position relative α du clapet 120 par rapport à la partie fixe 110. De préférence, lorsque le clapet 120 est mobile en rotation par rapport à la partie fixe 110, la manette 130 est rigidement attachée au clapet 120 et configurée pour permettre une modification d'une position angulaire α du clapet 120 par un utilisateur. De préférence, lorsque le clapet 120 est mobile en translation rectiligne par rapport à la partie fixe 110, la manette 130 est couplée au clapet 120 au travers d'un système bielle-manivelle de sorte que la manette peut être actionnée en rotation par un utilisateur pour induire un mouvement de translation du clapet par rapport à la partie fixe.

De préférence, le mécanisme 100 selon l'invention est configuré pour permettre un réglage de la position relative α par un utilisateur en modifiant une position d'une seule pièce mécanique couplée au clapet, par exemple une seule manette afin de simplifier le réglage du brûleur. Le réglage des quatre flux d'air entrant dans la chambre de combustion du brûleur est donc facile pour un utilisateur.

Le mécanisme 100 d'admission d'air comprend de préférence un mécanisme de positionnement configuré pour imposer des positions relatives α préférentielles du clapet 120 par rapport à la partie fixe 110, les positions relatives préférentielles correspondant à α = A, B, D, E, préférablement à α = A, B, C, D, E. En d'autres mots, le mécanisme de positionnement est configuré pour que le clapet se stabilise de manière préférentielle en des positions α déterminées par le mécanisme de positionnement lorsqu'un utilisateur déplace la manette pour modifier la position relative α. De préférence, le mécanisme de positionnement comprend un ressort et est configuré pour générer une force de rappel tendant à positionner le clapet 120 dans chacune des positions relatives α = A, B, C, D, E par rapport à la partie fixe 110.

### Brûleur

Selon un second aspect, l'invention concerne un brûleur de combustible solide comprenant le mécanisme 100 d'admission d'air selon l'invention. Le brûleur 300 comprend la chambre de combustion 200, vers laquelle est amenée l'air de combustion, parfois désigné par le terme 'air comburant', depuis une atmosphère extérieure du brûleur et via le mécanisme d'admission d'air 100. La chambre de combustion 200 comprend une vitre configurée pour permettre à un utilisateur situé à l'extérieur du brûleur 300 de voir dans la chambre de combustion 200. De préférence, le brûleur comprend une porte comprenant la vitre et configurée pour fermer une ouverture 240 de la paroi avant du brûleur 300 lorsque le brûleur est allumé, la porte étant fermé lorsque le brûleur est allumé afin d'éviter que les fumées ne pénètrent dans une pièce où est installé le brûleur. Comme représenté aux Figures 11-14, l'ouverture 240 de la paroi avant permet par exemple d'entreposer le combustible solide tel que du bois sur la sole 210. Afin de permettre à un utilisateur de voir les flammes à l'intérieur de la chambre de combustion 200, la vitre doit préférablement rester propre lorsque le brûleur est allumé. Pour cela, la chambre de combustion 200 comprend un orifice d'admission d'air tertiaire dans la chambre de combustion 241 en communication fluidique avec la quatrième ouverture de la partie fixe 114 et configuré pour admettre le flux d'air tertiaire ou air de balayage de vitre au niveau de la vitre. De préférence, le flux d'air tertiaire est admis au niveau d'une partie supérieure de la vitre comprise dans la porte fermant l'ouverture 240 de la paroi avant de la chambre de combustion. L'orifice d'admission d'air tertiaire dans la chambre de combustion 241 est préférablement adjacent à la vitre, et configuré pour que le flux d'air tertiaire circule le long de la vitre et balaye celle-ci. Par exemple, dans le dispositif représenté aux Figures 11-14, le flux d'air tertiaire est amené depuis le mécanisme d'admission selon l'invention via des conduites jusqu'au niveau supérieur de la vitre verticale et est admis selon une direction verticale et vers le bas afin de balayer toute une hauteur de la vitre. Ce flux d'air tertiaire est admis dans la chambre de combustion sur toute une largeur de la vitre. Le flux d'air tertiaire balayant la vitre forme une barrière empêchant les fumées issues de la combustion au sein de la chambre de combustion d'entrer en contact avec la vitre, et empêchant les particules de suie ou de goudron transportées dans les fumées de se déposer et de salir la vitre. L'orifice d'admission d'air tertiaire dans la chambre de combustion est de préférence situé au niveau supérieur de la vitre et préférablement compris dans une partie supérieure de la chambre de combustion. Après avoir balayé la vitre, le flux d'air tertiaire entre en contact et se mélange au moins partiellement aux gaz issus de la combustion du combustible solide qui s'élève au-dessus du combustible solide entreposé sur la sole. Le flux d'air tertiaire participe ainsi à alimenter la post-combustion au sein de la chambre de combustion, la post-combustion ou seconde combustion consistant à brûler de manière plus complète le combustible solide en alimentant en oxygène la combustion des gaz issus d'une première combustion du combustible solide. La post-combustion engendre un gain de rendement calorifique de la combustion et une diminution des émissions polluantes en favorisant la combustion plus complète des particules et gaz issues de la première combustion du combustible solide.

Comme représenté aux Figures 11-14, la chambre de combustion 200 du brûleur comprend une sole 210 située dans une partie inférieure de la chambre de combustion 200 et configurée pour entreposer le combustible solide. La sole 210 comprend au moins un orifice d'admission d'air de grille 211 en communication fluidique avec la première ouverture de la partie fixe 111 et configuré pour permettre une entrée du flux d'air de grille dans la chambre de combustion 200 par dessous du combustible solide entreposé sur la sole 210. L'au moins un orifice d'admission d'air de grille est configuré pour permettre une évacuation des cendres depuis la chambre de combustion vers un cendrier, par exemple par un effet de la gravité. L'au moins un orifice d'admission d'air de grille est de préférence compris dans une grille fermant une ouverture de la sole et configurée pour permettre une évacuation des cendres de la chambre de combustion vers le cendrier. Par exemple, la grille peut être constituée de barres métalliques, ou d'une plaque métallique percée d'ouvertures circulaires ou allongées. Le flux d'air de grille admis dans la chambre de combustion entre directement en contact avec le combustible entreposé sur la grille et alimente en oxygène la première combustion du combustible. L'air de grille est primordial lors de la phase d'allumage du brûleur 300. Lors de l'amorçage de la combustion, la puissance calorifique dégagée par la combustion est faible, et donc le tirage aussi, ce qui engendre de faibles flux d'air de grille, primaire, secondaire, et tertiaire. La quantité d'air frais entrant dans la chambre de combustion 200 est donc faible lors de l'allumage. L'allumage est donc facilité en maximisant le flux d'air de grille relativement aux autres flux d'air de combustion car le flux d'air de grille pénètre directement dans le combustible. D'autre part, lors de l'allumage, la première combustion dégage peu de particules et gaz incomplètement brûlés qui constituent les combustibles de la deuxième combustion. Dès lors, la chaleur dégagée par la post-combustion est négligeable et l'alimentation en air frais de la post-combustion ou seconde combustion peut être réduit.

Comme représenté aux Figures 11-14, la chambre de combustion 200 du brûleur comprend au moins un orifice d'admission d'air primaire 221 en communication fluidique avec la deuxième ouverture de la partie fixe 112, par exemple au moyen de conduites ou canaux traversant le brûleur 300. L'au moins un orifice d'admission d'air primaire 221 est préférablement situé dans la partie inférieure de la chambre de combustion 200. L'au moins un orifice d'admission d'air primaire est configuré pour admettre le flux d'air primaire dans la chambre de combustion 200 au niveau d'une partie inférieure ou de la base du combustible solide entreposé sur la sole 210. De préférence, l'au moins un orifice d'admission d'air primaire 221 est compris dans la sole 210 et/ou dans une partie d'une paroi de la chambre de combustion adjacente à la sole 210, par exemple une plaque métallique, de sorte que le flux d'air primaire entrant dans la chambre de combustion est orienté vers le combustible solide entreposé sur la sole 210, et alimente une première combustion du combustible solide. De préférence, une distance mesurée selon la direction verticale entre l'au moins un orifice d'admission d'air primaire 221 et la sole 210 est comprise entre 0 et 10 cm, de préférence entre 0 et 5 cm, de préférence entre 0 et 3 cm.

Comme représenté aux Figures 11-14, la chambre de combustion 200 du brûleur comprend au moins un orifice d'admission d'air secondaire 231 en communication fluidique avec la troisième ouverture de la partie fixe 113, préférablement au travers de canaux ou conduites attachés au brûleur. L'orifice d'admission d'air secondaire 231 est préférablement situé au-dessus d'une partie supérieure du combustible solide entreposé sur la sole 210. L'orifice d'admission d'air secondaire 231 est configuré pour admettre le flux d'air secondaire dans la chambre de combustion 200 en direction de la partie supérieure du combustible solide entreposé sur la sole 210. L'orifice d'admission d'air secondaire 231 est préférablement compris dans une paroi arrière 230 de la chambre de combustion 200, ou entre la paroi arrière 230 et une paroi supérieure 250 de la chambre de combustion 200 surplombant la sole 210. Le flux d'air secondaire admis dans la chambre de combustion via l'orifice d'admission d'air secondaire se mélange avec les gaz et particules s'élevant au-dessus du combustible solide et constitue un apport d'air frais de combustion pour la post-combustion au sein de la chambre de combustion 200, au même titre que le flux d'air tertiaire.

Dans le présent contexte, l'usage des terme 'avant, 'arrière', 'inférieur', 'supérieur', 'au-dessous', 'au-dessus' pour caractériser le brûleur 300 font référence au point de vue d'un utilisateur situé à l'extérieur du brûleur 300 et face à la vitre, et regardant en direction du brûleur installé en position de fonctionnement. Par exemple, la paroi avant ou arrière est une paroi de la chambre de combustion qui est la plus proche ou la plus éloignée de l'utilisateur selon la direction horizontale, respectivement. Par exemple, une partie supérieure ou inférieure d'un élément peut être défini comme étant une partie de cet élément situé au-dessus ou au-dessous d'un plan horizontal situé à mi-hauteur de cet élément selon une direction verticale, la direction verticale étant alignée avec la force de gravité à l'endroit où le brûleur est installé. L'usage des termes au-dessous et au-dessus fait référence à la position d'un élément selon la position verticale lorsque le brûleur est installé en position de fonctionnement.

Dans les Figures 11-14, les flèches en pointillés représentent les flux d'air de grille, primaire, secondaire, et tertiaire entrant dans la chambre de combustion.

En résumé, le brûleur selon l'invention est décrit comme un brûleur 300 de combustible solide comprenant :
- une chambre de combustion 200 comprenant :
   - une vitre configurée pour permettre à un utilisateur situé hors du brûleur 300 de voir dans la chambre de combustion 200 ;
   - une sole 210 comprenant au moins un orifice d'admission d'air de grille 211 configuré pour permettre une entrée d'un flux d'air de grille dans la chambre de combustion 200 au niveau du dessous d'un combustible solide entreposé sur la sole 210 ;
   - un orifice d'admission d'air primaire 221 configuré pour permettre une entrée d'un flux d'air primaire dans la chambre de combustion 200 au niveau d'une partie inférieure du combustible solide entreposé sur la sole 210 ;
   - un orifice d'admission d'air secondaire 231 configuré pour permettre une entrée d'un flux d'air secondaire dans la chambre de combustion 200 au niveau d'une partie supérieure du combustible solide entreposé sur la sole 210 ;
   - un orifice d'admission d'air tertiaire 241 configuré pour admettre un flux d'air tertiaire pour balayer la vitre le long de et parallèlement à une surface de la vitre ;
- un mécanisme 100 d'admission d'air sans alimentation en énergie et commandable manuellement, pour distribuer une totalité d'une alimentation en air de combustion pour la chambre de combustion 200, le mécanisme 100 comprenant :
   - une partie fixe 110 immobilement couplée à la chambre de combustion 200 et comprenant des ouvertures de la partie fixe composées de :
      ∘ une première ouverture de la partie fixe 111 pour admettre le flux d'air de grille, la première ouverture de la partie fixe 111 étant en communication fluidique avec l'au moins un orifice d'admission d'air de grille 211 ;
      ∘ une deuxième ouverture de la partie fixe 112 pour admettre le flux d'air primaire, la deuxième ouverture de la partie fixe 112 étant en communication fluidique avec l'orifice d'admission d'air primaire 221 ;
      ∘ une troisième ouverture de la partie fixe 113 pour admettre le flux d'air secondaire, la troisième ouverture de la partie fixe 113 étant en communication fluidique avec l'orifice d'admission d'air secondaire 231 ;
      ∘ une quatrième ouverture de la partie fixe 114 pour admettre le flux d'air tertiaire pour balayer la vitre, la quatrième ouverture de la partie fixe 114 étant en communication fluidique avec l'orifice d'admission d'air tertiaire 241 ;
      une somme des flux d'air de grille, primaire, secondaire, et tertiaire traversant les ouvertures de la partie fixe constituant la totalité de l'alimentation en air de combustion pour la chambre de combustion 200,
   - un clapet 120 comprenant au moins une ouverture du clapet 121, 122, 123, 124, le clapet 120 étant positionné contre la partie fixe 110 et mobile par rapport à la partie fixe 120 sur un intervalle A-E de déplacement continu et comprenant des positions relatives α = A, B, C, D, E successives du clapet 120 par rapport à la partie fixe 110 ;
   dans lequel mécanisme, sur l'intervalle A-E de la position relative α :
   - le chevauchement entre l'au moins une ouverture de clapet 121, 122, 123 et la première, deuxième, et troisième ouverture de la partie fixe 111, 112, 113, est une première fonction F1, une deuxième fonction F2, et une troisième fonction F3, de la position relative α, respectivement, qui varie entre une première, deuxième, et troisième valeur de chevauchement maximal, respectivement, égales à M1, M2, et M3, respectivement, et une valeur nulle dans laquelle la première, deuxième, et troisième ouverture de la partie fixe 111, 112, 113 est obturée par le clapet 120, respectivement,
   - le chevauchement entre l'au moins une ouverture de clapet 121, 122, 123, 124 et la quatrième ouverture de la partie fixe 114 est une quatrième fonction F4 de la position relative α qui varie entre une quatrième valeur de chevauchement maximal égale à M4 et une valeur égale à f4E*M4 en α=E dans laquelle la quatrième ouverture de la partie fixe 114 est au moins partiellement obturée par le clapet 120, f4E étant compris entre 0.0 et 0.2, et dans lequel le mécanisme 100 est configuré pour que sur l'intervalle A-E de la position relative α :
      - la première fonction F1 passe de manière monotone de la première valeur de chevauchement maximal M1 en α=A à la valeur nulle en α=E, la première fonction F1 étant égale à f1B*M1 en α=B, f1B étant compris entre 0 et 0.3 ;
      - la deuxième fonction F2 passe de manière monotone de la deuxième valeur de chevauchement maximal M2 en α=A à la valeur nulle en α=E, la deuxième fonction F2 étant égale à f2B*M2 en α=B, égale à f2C*M2 en α=C, et égale à f2D*M2 en α=D, f2B étant compris entre 0.7 et 1, f2C étant compris entre 0.4 et 0.9, f2D étant compris entre 0.1 et 0.5 ;
      - la troisième fonction F3 passe de manière monotone d'une valeur égale à f3A*M3 en α=A à une valeur égale à f3B*M3 en α=B, f3A étant compris entre 0 et 0.6, et f3B étant égal à 1 ;
      - la troisième fonction F3 passe de manière monotone de la valeur égale à f3B*M3 α=B à la valeur nulle en α=E, la troisième fonction F3 étant égale à f3C*M3 en α=C et à f3D*M3 en α=D, f3C étant compris entre 0.5 et 0.8 et f3D étant compris entre 0.2 et 0.6 ;
      - la quatrième fonction F4 passe de manière monotone de la quatrième valeur de chevauchement maximal M4 en α=A à la valeur égale à f4E*M4 en α=E, la quatrième fonction F4 étant égale à f4B*M4 en α=B, à f4C*M4 en α=C, et à f4D*M4 en α=D, f4B étant compris entre 0.8 et 1, f4C étant compris entre 0.4 et 1, et f4D étant compris entre 0.15 et 1.

Dans le présent document, l'usage des termes 'combustible solide entreposé sur la sole' désigne le combustible solide entreposé sur la sole du brûleur en fonctionnement, en position et quantité adaptées à un usage normal du brûleur par une personne du métier.

### Distribution des flux d'air de combustion

Un degré d'ouverture de la première, deuxième, troisième, ou quatrième ouverture de la partie fixe 111, 112, 113, 114 est définie comme le rapport F1/M1, F2/M2, F3/M3, ou F4/M4, respectivement. Des exemples d'évolution du degré d'ouverture de la première, deuxième, troisième, ou quatrième ouverture de la partie fixe 111, 112, 113, 114 sont représentés en traits continus aux Figures 1, 2, 3, 4, respectivement, dans lesquelles les courbes en pointillés désignent les limites maximum et minimum permises pour F1/M1, F2/M2, F3/M3, F4/M4, respectivement.

Dans la position relative α=A, le mécanisme 100 est configuré pour faciliter le démarrage de la combustion, c'est-à-dire l'allumage du brûleur. En α=A, F1/M1 et F2/M2 prennent une valeur maximale tandis que F3/M3 est inférieur à 0.6, afin de favoriser un apport d'air au niveau de la base plutôt qu'au sommet du combustible solide, et de faciliter l'amorçage de la première combustion. L'amorçage de la combustion dans le brûleur engendre généralement une plus grande quantité de fumée comprenant des particules incomplètement brûlées et des goudrons que lors du fonctionnement en régime du brûleur. En α=A, F4/M4 est donc maximal pour assurer un balayage correct de la vitre et éviter de salir celle-ci.

Dans la position relative α=B, le mécanisme 100 est configuré pour maximiser la puissance calorifique du brûleur tout en minimisant les émissions de polluants. Ceci est réalisé en favorisant les flux d'air secondaire et tertiaire par rapport aux flux d'air de grille qui est associé à une émission élevée de polluants. F3/M3 et F4/M4 sont donc maximum et supérieurs à 80%, respectivement, afin de favoriser une combustion complète des gaz et particules issues de la première combustion du combustible solide. F2/M2 est également maintenu à une valeur élevée et supérieure à 70% afin d'apporter une quantité d'air suffisante pour maintenir la première combustion du combustible solide à un niveau de puissance élevé.

Le mécanisme 100 est configuré pour permettre de régler la puissance calorifique du brûleur 300 entre une puissance maximale atteinte en α=B et une puissance minimale atteinte en α=E où l'arrivée d'air de combustion dans la chambre de combustion 200 est totalement interrompue ou presque totalement interrompue. Comme illustré au Figures 1-4, le mécanisme 100 d'admission d'air peut être positionné en des positions relatives intermédiaires α=C et α=D. Le flux d'air de grille est maintenu à un niveau bas et F1/M1 est inférieur à 30% entre α=B et α=E afin de minimiser les émissions de polluants, tandis que les flux d'air primaire, secondaire, et tertiaire sont progressivement diminués entre α=B et α=E afin de diminuer de manière progressive le débit d'air de combustion admis dans la chambre de combustion 200. Entre α=B et α=E, F2/M2, F3/M3, et F4/M4 décroissent donc, ainsi que la puissance calorifique dégagée par la combustion au sein de la chambre de combustion 200.

En α=E, le mécanisme 100 est configuré pour interrompre totalement ou presque totalement une alimentation en air de combustion dans la chambre de combustion 200, de sorte que le brûleur s'éteigne. La possibilité de fermer totalement les arrivées d'air de combustion (correspondant au cas f4E=0) permet également d'éviter une déperdition thermique liée à une communication fluidique permettant une arrivée dans la chambre de combustion d'air issu d'une atmosphère extérieure où la température est plus basse que dans la pièce dans laquelle est installée le brûleur, et ce même lorsque le brûleur est éteint.

La possibilité d'interrompre presque totalement, mais pas totalement, l'alimentation en air de combustion dans la chambre de combustion (correspondant au cas f4E≠0), permet d'améliorer la sécurité de la combustion. De préférence, le mécanisme est configuré de sorte que, lorsqu'il est positionné dans la position correspondant à α=E, l'alimentation en air dans la chambre de combustion est suffisamment faible de manière à interrompre la combustion dans la chambre de combustion. De préférence, le mécanisme est configuré de sorte que, lorsqu'il est positionné dans la position correspondant à α=E, l'alimentation en air de balayage de vitre dans la chambre de combustion permet une combustion de gaz imbrûlés dans la chambre de combustion, tels que des gaz issus de la combustion de braises incandescentes sans flamme vive, par exemple. Un tel mécanisme d'admission d'air améliore la sécurité des usagers du brûleur.

### Variantes préférées

Dans le mécanisme 100 d'admission d'air selon l'invention, une valeur de f1B est préférablement comprise entre 0 et 0.2, de préférence entre 0 et 0.1, de préférence égal à 0. De préférence, une valeur de f2B est supérieure à 0.8, de préférence supérieure à 0.9, de préférence égale à 1. De préférence, une valeur de f2C est comprise entre 0.5 et 0.8, de préférence entre 0.6 et 0.7. De préférence, une valeur de f2D est comprise entre 0.2 et 0.4, de préférence entre 0.3 et 0.4. De préférence, une valeur de f3A est comprise entre 0.1 et 0.5, de préférence entre 0.2 et 0.4. De préférence, une valeur de f3C est comprise entre 0.6 et 0.7. De préférence, une valeur de f3D est comprise entre 0.3 et 0.5. De préférence, une valeur de f4B est comprise entre 0.9 et 1, de préférence égale à 1. De préférence, une valeur de f4C est comprise entre 0.5 et 0.9, de préférence entre 0.6 et 0.8. De préférence, une valeur de f4D est comprise entre 0.2 et 0.7, de préférence entre 0.2 et 0.4. De préférence, une valeur de f4E est comprise entre 0.0 et 0.2, de préférence entre 0.0 et 0.1.

Dans le mécanisme 100 d'admission d'air selon l'invention, la première fonction F1 est préférablement une fonction sensiblement linéaire de la position relative α sur une sélection quelconque parmi les intervalles A-B, B-C, C-D, D-E, de préférence sur chacun des intervalles A-B, B-C, C-D, D-E. La deuxième fonction F2 est préférablement une fonction sensiblement linéaire de la position relative α sur une sélection quelconque parmi les intervalles A-B, B-C, C-D, D-E, de préférence sur chacun des intervalles A-B, B-C, C-D, D-E. La troisième fonction F3 est préférablement une fonction sensiblement linéaire de la position relative α sur une sélection quelconque parmi les intervalles A-B, B-C, C-D, D-E, de préférence sur chacun des intervalles A-B, B-C, C-D, D-E. La quatrième fonction F4 est préférablement une fonction sensiblement linéaire de la position relative α sur une sélection quelconque parmi les intervalles A-B, B-C, C-D, D-E, de préférence sur chacun des intervalles A-B, B-C, C-D, D-E.

Dans le mécanisme 100 d'admission d'air selon l'invention, une valeur absolue de la dérivée de chacune des fonctions F1, F2, F3, F4 en fonction de la position relative α sur l'intervalle A-E est :
- préférablement inférieure à 1000 mm²/degré, préférablement inférieure à 500 mm²/degré, préférablement inférieure à 200 mm²/degré si le clapet est mobile en rotation selon un angle α par rapport à la partie fixe,
- préférablement inférieure à 1000 mm²/mm, préférablement inférieure à 500 mm²/mm, préférablement inférieure à 200 mm²/mm si le clapet est mobile en translation rectiligne selon une position linéaire α par rapport à la partie fixe.

## Revendications

1. Mécanisme (100) d'admission d'air sans alimentation en énergie et commandable manuellement, pour un brûleur (300) de combustible solide comprenant une chambre de combustion (200) et une vitre permettant à un utilisateur situé hors du brûleur (300) de voir dans la chambre de combustion (200) du brûleur (300), le mécanisme d'admission d'air étant configuré pour distribuer une totalité d'une alimentation en air de combustion pour la chambre de combustion (200) du brûleur (300), la totalité de l'alimentation en air de combustion du brûleur étant constituée d'un flux d'air de grille, un flux d'air primaire, un flux d'air secondaire, et un flux d'air tertiaire pour balayer la vitre du brûleur, le mécanisme (100) comprenant :
• une partie fixe (110) configurée pour être fixée immobilement par rapport à la chambre de combustion (200) du brûleur (300), et comprenant des ouvertures de la partie fixe composées de :
∘ une première ouverture de la partie fixe (111) pour admettre le flux d'air de grille,
∘ une deuxième ouverture de la partie fixe (112) pour admettre le flux d'air primaire,
∘ une troisième ouverture de la partie fixe (113) pour admettre le flux d'air secondaire,
∘ une quatrième ouverture de la partie fixe (114) pour admettre le flux d'air tertiaire,
• un clapet (120) comprenant au moins une ouverture du clapet (121, 122, 123, 124), le clapet (120) étant positionné contre la partie fixe (110) et mobile par rapport à la partie fixe (110) sur un intervalle (A-E) de déplacement continu et comprenant des positions relatives α = A, B, C, D, E successives du clapet (120) par rapport à la partie fixe (110), dans lequel, sur l'intervalle (A-E) de la position relative α :
• le chevauchement entre l'au moins une ouverture de clapet (121, 122, 123) et la première, deuxième, et troisième ouverture de la partie fixe (111, 112, 113) est une première fonction F1, une deuxième fonction F2, et une troisième fonction F3 de la position relative α, respectivement, qui varie entre une première, deuxième, et troisième valeur de chevauchement maximal, respectivement, égales à M1, M2, et M3, respectivement, et une valeur nulle dans laquelle la première, deuxième, et troisième ouverture de la partie fixe (111, 112, 113) est obturée par le clapet (120), respectivement,
• le chevauchement entre l'au moins une ouverture de clapet (124) et la quatrième ouverture de la partie fixe (114) est une quatrième fonction F4 de la position relative α qui varie entre une quatrième valeur de chevauchement maximal égale à M4 et une valeur égale à f4E*M4 dans laquelle la quatrième ouverture de la partie fixe (114) est au moins partiellement obturée par le clapet (120), f4E étant compris entre 0 et 0.2, et dans lequel le mécanisme (100) est configuré pour que sur l'intervalle (A-E) de la position relative α :
- la première fonction F1 passe de manière monotone de la première valeur de chevauchement maximal M1 en α=A à la valeur nulle en α=E, la première fonction F1 étant égale à f1B*M1 en α=B, f1B étant compris entre 0 et 0.3,
- la deuxième fonction F2 passe de manière monotone de la deuxième valeur de chevauchement maximal M2 en α=A à la valeur nulle en α=E, la deuxième fonction F2 étant égale à f2B*M2 en α=B, égale à f2C*M2 en α=C, et égale à f2D*M2 en α=D, f2B étant compris entre 0.7 et 1, f2C étant compris entre 0.4 et 0.9, f2D étant compris entre 0.1 et 0.5,
- la troisième fonction F3 passe de manière monotone d'une valeur égale à f3A*M3 en α=A à une valeur égale à f3B*M3 en α=B, f3A étant compris entre 0 et 0.6, et f3B étant égal à 1,
- la troisième fonction F3 passe de manière monotone de la valeur égale à f3B*M3 en α=B à la valeur nulle en α=E, la troisième fonction F3 étant égale à f3C*M3 en α=C et à f3D*M3 en α=D, f3C étant compris entre 0.5 et 0.8 et f3D étant compris entre 0.2 et 0.6,
- la quatrième fonction F4 passe de manière monotone de la quatrième valeur de chevauchement maximal M4 en α=A à la valeur égale à f4E*M4 en α=E, la quatrième fonction F4 étant égale à f4B*M4 en α=B, à f4C*M4 en α=C, et à f4D*M4 en α=D, f4B étant compris entre 0.8 et 1, f4C étant compris entre 0.4 et 1, f4D étant compris entre 0.15 et 1.

2. Mécanisme (100) d'admission d'air selon la revendication 1, dans lequel le clapet (120) est mobile en rotation par rapport à la partie fixe (110) selon un axe de rotation (120r) et sur un intervalle (A-E) continu de positions angulaires α du clapet (120) par rapport à la partie fixe (110) comprenant les positions angulaires successives α = A, B, C, D, E, le mécanisme (100) comprenant de préférence une manette (130) attachée au clapet (120) et configurée pour permettre une modification de la position angulaire α du clapet (120) par un utilisateur.

3. Mécanisme (100) d'admission d'air selon la revendication 1, dans lequel le clapet (120) est mobile en translation rectiligne par rapport à la partie fixe (110) selon un axe de translation (120t) et sur un intervalle (A-E) continu de positions linéaires α du clapet (120) par rapport à la partie fixe (110) comprenant les positions linéaires successives α = A, B, C, D, E, le mécanisme (100) comprenant de préférence une manette (130) attachée au clapet (120) et configurée pour permettre une modification de la position linéaire α du clapet (120) par l'utilisateur.

4. Mécanisme (100) d'admission d'air selon l'une des revendications précédentes, dans lequel :
- la première ouverture de la partie fixe (111) comprend un ou plusieurs orifice (111a, 111b, 111c, 111d, 111e, 111f) de la première ouverture de la partie fixe,
- la deuxième ouverture de la partie fixe (112) comprend un ou plusieurs orifice (112a, 112b) de la deuxième ouverture de la partie fixe,
- la troisième ouverture de la partie fixe (113) comprend un ou plusieurs orifice (113a, 113b, 113c) de la troisième ouverture de la partie fixe,
- la quatrième ouverture de la partie fixe (114) comprend un ou plusieurs orifice (114a, 114b) de la quatrième ouverture de la partie fixe.

5. Mécanisme (100) d'admission d'air selon la revendication 2, dans lequel :
- une angulation B-A comprise entre les positions angulaires α=A et α=B est comprise entre 1° et 25°, de préférence entre 2° et 10°, de préférence entre 2° et 5°, de préférence égale à 2°,
- des angulations C-B, D-C, et E-D respectivement comprises entre les positions angulaires α=B et α=C, α=C et α=D, α=D et α=E, sont chacune comprises entre 1° et 25°, de préférence entre 2° et 10°, de préférence entre 3° et 7°, et de préférence égales à 3°.

6. Mécanisme (100) d'admission d'air selon la revendication 3, dans lequel :
- une distance B-A comprise entre les positions linéaires α=A et α=B est comprise entre 2 mm et 100 mm, de préférence entre 5 mm et 50 mm, de préférence entre 10 mm et 30 mm, de préférence égale à 20 mm,
- des distances B-A, C-B, D-C, et E-D respectivement comprises entre les positions linéaires α=B et α=C, α=C et α=D, α=D et α=E, sont chacune comprises entre 2 mm et 100 mm, de préférence entre 5 mm et 70 mm, de préférence entre 10 mm et 50 mm, et de préférence égales à 40 mm.

7. Mécanisme (100) d'admission d'air selon l'une des revendications précédentes, dans lequel :
- la première valeur de chevauchement maximal M1 est comprise entre 50 mm² et 1000 mm², de préférence entre 100 mm² et 600 mm², de préférence entre 200 mm² et 400 mm²,
- la deuxième valeur de chevauchement maximal M2 est comprise entre 50 mm² et 1000 mm², de préférence entre 100 mm² et 600 mm², de préférence entre 200 mm² et 400 mm²,
- la troisième valeur de chevauchement maximal M3 est comprise entre 150 mm² et 2500 mm², de préférence entre 300 mm² et 1200 mm², de préférence entre 450 mm² et 750 mm²,
- la quatrième valeur de chevauchement maximal M4 est comprise entre 100 mm² et 1600 mm², de préférence entre 200 mm² et 800 mm², de préférence entre 300 mm² et 500 mm².

8. Mécanisme (100) d'admission d'air selon l'une des revendications précédentes, dans lequel :
- un rapport F1/(F1+F2+F3+F4) est compris entre 17% et 27% en α=A, entre 0% et 5% en α=B, C, et D,
- un rapport F2/(F1+F2+F3+F4) est compris entre 14% et 24% en α=A, entre 15% et 25% en α=B, entre 21% et 31% en α=C, entre 19% et 29% en α=D,
- un rapport F3/(F1+F2+F3+F4) est compris entre 20% et 30% en α=A, entre 43% et 53% en α=B, entre 46% et 56% en α=C, entre 48% et 58% en α=D,
- un rapport F4/(F1+F2+F3+F4) est compris entre 28% et 38% en α=A, entre 27% et 37% en α=B, entre 18% et 28% en α=C, entre 18% et 28% en α=D.

9. Mécanisme (100) d'admission d'air selon l'une des revendications précédentes, dans lequel une sélection quelconque parmi les conditions suivantes est remplie :
- f1B est compris entre 0 et 0.2, de préférence entre 0 et 0.1, de préférence égal à 0,
- la première fonction F1 est une fonction sensiblement linéaire de la position relative α sur une sélection quelconque parmi les intervalles A-B, B-C, C-D, DE,
- f2B est supérieur à 0.8, de préférence supérieur à 0.9, de préférence égal à 1,
- f2C est compris entre 0.5 et 0.8, de préférence entre 0.6 et 0.7,
- f2D est compris entre 0.2 et 0.4, de préférence entre 0.3 et 0.4,
- la deuxième fonction F2 est une fonction sensiblement linéaire de la position relative α sur sélection quelconque parmi les intervalles A-B, B-C, C-D, D-E,
- f3A est compris entre 0.1 et 0.5, de préférence entre 0.2 et 0.4,
- f3C est compris entre 0.6 et 0.7,
- f3D est compris entre 0.3 et 0.5,
- la troisième fonction F3 est une fonction sensiblement linéaire de la position relative α sur une sélection quelconque parmi les intervalles A-B, B-C, C-D, DE,
- f4B est compris entre 0.9 et 1, de préférence égal à 1,
- f4C est compris entre 0.5 et 0.9, de préférence entre 0.6 et 0.8,
- f4D est compris entre 0.2 et 0.7, de préférence entre 0.2 et 0.4,
- f4E est compris entre 0.0 et 0.1, de préférence égal à 0.1,
- la quatrième fonction F4 est une fonction sensiblement linéaire de la position relative α sur une sélection quelconque parmi les intervalles A-B, B-C, C-D, DE.

10. Mécanisme (100) d'admission d'air selon l'une des revendications précédentes, comprenant en outre un mécanisme de positionnement configuré pour imposer des positions relatives α préférentielles du clapet (120), préférablement en α = A, B, C, D, E, le mécanisme de positionnement comprenant préférablement un ressort, et la manette (130) étant préférablement rigidement attachée au clapet (120).

11. Brûleur (300) de combustible solide comprenant le mécanisme (100) d'admission d'air selon l'une des revendications précédentes, et dont la chambre de combustion (200) comprend :
- une vitre configurée pour permettre à un utilisateur situé hors du brûleur (300) de voir dans la chambre de combustion (200),
- une sole (210) comprenant au moins un orifice d'admission d'air de grille (211) configuré pour permettre un passage des cendres de la chambre de combustion vers un cendrier, l'au moins un orifice d'admission d'air de grille (211) étant en communication fluidique avec la première ouverture de la partie fixe (111) du mécanisme (100) d'admission d'air et configuré pour permettre une entrée du flux d'air de grille dans la chambre de combustion (200) au niveau du dessous du combustible solide entreposé sur la sole (210),
- un orifice d'admission d'air primaire (221) en communication fluidique avec la deuxième ouverture de la partie fixe (112) du mécanisme (100) d'admission d'air et configuré pour permettre une entrée du flux d'air primaire dans la chambre de combustion (200) au niveau d'une partie inférieure du combustible solide entreposé sur la sole (210),
- un orifice d'admission d'air secondaire (231) en communication fluidique avec la troisième ouverture de la partie fixe (113) du mécanisme (100) d'admission d'air et configuré pour permettre une entrée du flux d'air secondaire dans la chambre de combustion (200) au niveau d'une partie supérieure du combustible solide entreposé sur la sole (210), l'orifice d'admission d'air secondaire (231) étant préférablement compris dans une paroi arrière (230) de la chambre de combustion (200), ou entre la paroi arrière (230) et une paroi supérieure (250) de la chambre de combustion (200),
- un orifice d'admission d'air tertiaire dans la chambre de combustion (241) en communication fluidique avec la quatrième ouverture de la partie fixe (114) du mécanisme (100) d'admission d'air et configuré pour admettre le flux d'air tertiaire ou air de balayage de vitre le long de et parallèlement à une surface de la vitre, l'orifice d'admission d'air tertiaire dans la chambre de combustion (241) étant préférablement situé dans une partie supérieure de la chambre de combustion (200).

## Patentansprüche

1. Lufteinlassmechanismus (100), ohne Energiezufuhr und manuell steuerbar, für einen Festbrennstoffbrenner (300), umfassend eine Brennkammer (200) und eine Scheibe, die einem Benutzer, der sich außerhalb des Brenners (300) befindet, ermöglicht, in die Brennkammer (200) des Brenners (300) zu blicken, wobei der Lufteinlassmechanismus konfiguriert ist, um eine Gesamtheit einer Brennluftzufuhr für die Brennkammer (200) des Brenners (300) zu verteilen, wobei die Gesamtheit der Brennluftzufuhr des Brenners aus einem Gitterluftstrom, einem Primärluftstrom, einem Sekundärluftstrom und einem Tertiärluftstrom besteht, um die Scheibe des Brenners zu fegen, wobei der Mechanismus (100) Folgendes umfasst:
- einen festen Teil (110), der konfiguriert ist, um in Bezug auf die Brennkammer (200) des Brenners (300) unbeweglich befestigt zu werden, und Öffnungen des festen Teils umfasst, die zusammengesetzt sind aus:
- einer ersten Öffnung des festen Teils (111), um den Gitterluftstrom aufzunehmen,
- einer zweiten Öffnung des festen Teils (112), um den Primärluftstrom aufzunehmen,
- einer dritten Öffnung des festen Teils (113), um den Sekundärluftstrom aufzunehmen,
- einer vierten Öffnung des festen Teils (114), um den Tertiärluftstrom aufzunehmen,
- eine Klappe (120), die mindestens eine Klappenöffnung (121, 122, 123, 124) umfasst, wobei die Klappe (120) am festen Teil (110) positioniert ist und in Bezug auf den festen Teil (110) über ein durchgehendes Verschiebungsintervall (A-E) beweglich ist und aufeinanderfolgende relative Positionen α = A, B, C, D, E der Klappe (120) in Bezug auf den festen Teil (110) umfasst, wobei über das Intervall (A-E) der relativen Position α:
- die Überlappung zwischen der mindestens einen Klappenöffnung (121, 122, 123) und der ersten, zweiten und dritten Öffnung des festen Teils (111, 112, 113) jeweils eine erste Funktion F1, eine zweite Funktion F2 bzw. eine dritte Funktion F3 der relativen Position α ist, die jeweils zwischen einem ersten, zweiten bzw. dritten maximalen Überlappungswert jeweils gleich M1, M2 bzw. M3, und einem Nullwert variiert, bei welchem die jeweils erste, zweite bzw. dritte Öffnung des festen Teils (111, 112, 113) durch die Klappe (120) verschlossen wird,
- die Überlappung zwischen der mindestens einen Klappenöffnung (124) und der vierten Öffnung des festen Teils (114) eine vierte Funktion F4 der relativen Position α ist, die zwischen einem vierten maximalen Überlappungswert gleich M4 und einem Wert gleich f4E*M4 variiert, wobei die vierte Öffnung des festen Teils (114) mindestens teilweise von der Klappe (120) verschlossen wird, wobei f4E zwischen 0 und 0,2 beträgt, und wobei der Mechanismus (100) so konfiguriert ist, dass über das Intervall (A-E) der relativen Position α:
- die erste Funktion F1 auf monotone Weise vom ersten maximalen Überlappungswert M1 in α=A in den Nullwert in α=E übergeht, wobei die erste Funktion F1 gleich f1B*M1 in α=B ist, wobei f1B zwischen 0 und 0,3 beträgt,
- die zweite Funktion F2 auf monotone Weise vom zweiten maximalen Überlappungswert M2 in α=A in den Nullwert in α=E übergeht, wobei die zweite Funktion F2 gleich f2B*M2 in α=B ist, gleich f2C*M2 in α=C ist, und gleich f2D*M2 in α=D ist, wobei f2B zwischen 0,7 und 1 beträgt, wobei f2C zwischen 0,4 und 0,9 beträgt, wobei f2D zwischen 0,1 und 0,5 beträgt,
- die dritte Funktion F3 auf monotone Weise von einem Wert gleich f3A*M3 in α=A in einen Wert gleich f3B*M3 in α=B übergeht, wobei f3A zwischen 0 und 0,6 beträgt und f3B gleich 1 ist,
- die dritte Funktion F3 auf monotone Weise vom Wert f3B*M3 in α=B in den Nullwert in α=E übergeht, wobei die dritte Funktion F3 gleich f3C*M3 in α=C ist und gleich f3D*M3 in α=D, wobei f3C zwischen 0,5 und 0,8 beträgt und f3D zwischen 0,2 und 0,6 beträgt,
- die vierte Funktion F4 auf monotone Weise vom vierten maximalen Überlappungswert M4 in α=A in den Wert gleich f4E*M4 in α=E übergeht, wobei die vierte Funktion F4 gleich f4B*M4 in α=B ist, gleich f4C*M4 in α=C ist, und gleich f4D*M4 in α=D ist, wobei f4B zwischen 0,8 und 1 beträgt, wobei f4C zwischen 0,4 und 1 beträgt, wobei f4D zwischen 0,15 und 1 beträgt.

2. Lufteinlassmechanismus (100) nach Anspruch 1, wobei die Klappe (120) in Bezug auf den festen Teil (110) entlang einer Drehachse (120r) und über ein durchgehendes Intervall (A-E) von Winkelpositionen α der Klappe (120) in Bezug auf den festen Teil (110), umfassend die aufeinanderfolgenden Winkelpositionen α = A, B, C, D, E, drehbeweglich ist, wobei der Mechanismus (100) vorzugsweise einen Griff (130) umfasst, der an der Klappe (120) angebracht ist und konfiguriert ist, um eine Modifizierung der Winkelposition α der Klappe (120) durch einen Benutzer zu ermöglichen.

3. Lufteinlassmechanismus (100) nach Anspruch 1, wobei die Klappe (120) in Bezug auf den festen Teil (110) entlang einer Verschiebungsachse (120t) und über ein durchgehendes Intervall (A-E) von Linearpositionen α der Klappe (120) in Bezug auf den festen Teil (110), umfassend die aufeinanderfolgenden Linearpositionen α = A, B, C, D, E, geradlinig verschiebbar ist, wobei der Mechanismus (100) vorzugsweise einen Griff (130) umfasst, der an der Klappe (120) angebracht ist und konfiguriert ist, um eine Modifizierung der Linearposition der Klappe (120) durch den Benutzer zu ermöglichen.

4. Lufteinlassmechanismus (100) nach einem der vorstehenden Ansprüche, wobei:
- die erste Öffnung des festen Teils (111) eine oder mehrere Aussparungen (111a, 111b, 111c, 111d, 111e, 111f) der ersten Öffnung des festen Teils umfasst,
- die zweite Öffnung des festen Teils (112) eine oder mehrere Aussparungen (112a, 112b) der zweiten Öffnung des festen Teils umfasst,
- die dritte Öffnung des festen Teils (113) eine oder mehrere Aussparungen (113a, 113b, 113c) der dritten Öffnung des festen Teils umfasst,
- die vierte Öffnung des festen Teils (114) eine oder mehrere Aussparungen (114a, 114b) der vierten Öffnung des festen Teils umfasst.

5. Lufteinlassmechanismus (100) nach Anspruch 2, wobei:
- eine Angulierung B-A zwischen den Winkelpositionen α=A und α=B zwischen 1° und 25°, vorzugsweise zwischen 2° und 10°, vorzugsweise zwischen 2° und 5° beträgt, vorzugsweise gleich 2° ist,
- die Angulierungen C-B, D-C bzw. E-D zwischen den Winkelpositionen α=B und α=C, α=C und α=D, α=D und α=E jeweils zwischen 1° und 25°, vorzugsweise zwischen 2° und 10°, vorzugsweise zwischen 3° und 7° betragen und vorzugsweise gleich 3° sind.

6. Lufteinlassmechanismus (100) nach Anspruch 3, wobei:
- ein Abstand B-A zwischen den Linearpositionen α=A und α=B zwischen 2 mm und 100 mm, vorzugsweise zwischen 5 mm und 50 mm, vorzugsweise zwischen 10 mm und 30 mm beträgt, vorzugsweise gleich 20 mm ist,
- die Abstände B-A, C-B, D-C, bzw. E-D zwischen den Linearpositionen α=B und α=C, α=C und α=D, α=D und α=E jeweils zwischen 2 mm und 100 mm, vorzugsweise zwischen 5 mm und 70 mm, vorzugsweise zwischen 10 mm und 50 mm betragen und vorzugsweise gleich 40 mm sind.

7. Lufteinlassmechanismus (100) nach einem der vorstehenden Ansprüche, wobei:
- der erste maximale Überlappungswert M1 zwischen 50 mm² und 1000 mm², vorzugsweise zwischen 100 mm² und 600 mm², vorzugsweise zwischen 200 mm² und 400 mm² beträgt,
- der zweite maximale Überlappungswert M2 zwischen 50 mm² und 1000 mm², vorzugsweise zwischen 100 mm² und 600 mm², vorzugsweise zwischen 200 mm² und 400 mm² beträgt,
- der dritte maximale Überlappungswert M3 zwischen 150 mm² und 2500 mm², vorzugsweise zwischen 300 mm² und 1200 mm², vorzugsweise zwischen 450 mm² und 750 mm² beträgt,
- der vierte maximale Überlappungswert M4 zwischen 100 mm² und 1600 mm², vorzugsweise zwischen 200 mm² und 800 mm², vorzugsweise zwischen 300 mm² und 500 mm² beträgt.

8. Lufteinlassmechanismus (100) nach einem der vorstehenden Ansprüche, wobei:
- ein Verhältnis F1/(F1+F2+F3+F4) zwischen 17% und 27% in α=A, zwischen 0% und 5% in α=B, C, und D beträgt,
- ein Verhältnis F2/(F1+F2+F3+F4) zwischen 14% und 24% in α=A, zwischen 15% und 25% in α=B, zwischen 21% und 31% in α=C, zwischen 19% und 29% in α=D beträgt,
- ein Verhältnis F3/(F1+F2+F3+F4) zwischen 20% und 30% in α=A, zwischen 43% und 53% in α=B, zwischen 46% und 56% in α=C, zwischen 48% und 58% in α=D beträgt,
- ein Verhältnis F4/(F1+F2+F3+F4) zwischen 28% und 38% in α=A, zwischen 27% und 37% in α=B, zwischen 18% und 28% in α=C, zwischen 18% und 28% in α=D beträgt.

9. Lufteinlassmechanismus (100) nach einem der vorstehenden Ansprüche, wobei eine beliebige Auswahl unter den folgenden Bedingungen erfüllt ist:
- f1B beträgt zwischen 0 und 0,2, vorzugsweise zwischen 0 und 0,1, ist vorzugsweise gleich 0,
- die erste Funktion F1 ist eine im Wesentlichen lineare Funktion der relativen Position α über eine beliebige Auswahl unter den Intervallen A-B, B-C, C-D, D-E,
- f2B ist größer als 0,8, vorzugsweise größer als 0,9, vorzugsweise gleich 1,
- f2C beträgt zwischen 0,5 und 0,8, vorzugsweise zwischen 0,6 und 0,7,
- f2D beträgt zwischen 0,2 und 0,4, vorzugsweise zwischen 0,3 und 0,4,
- die zweite Funktion F2 ist eine im Wesentlichen lineare Funktion der relativen Position α über eine beliebige Auswahl unter den Intervallen A-B, B-C, C-D, D-E,
- f3A beträgt zwischen 0,1 und 0,5, vorzugsweise zwischen 0,2 und 0,4,
- f3C beträgt zwischen 0,6 und 0,7,
- f3D beträgt zwischen 0,3 und 0,5,
- die dritte Funktion F3 ist eine im Wesentlichen lineare Funktion der relativen Position α über eine beliebige Auswahl unter den Intervallen A-B, B-C, C-D, D-E,
- f4B beträgt zwischen 0,9 und 1, ist vorzugsweise gleich 1,
- f4C beträgt zwischen 0,5 und 0,9, vorzugsweise zwischen 0,6 und 0,8,
- f4D beträgt zwischen 0,2 und 0,7, vorzugsweise zwischen 0,2 und 0,4,
- f4E beträgt zwischen 0,0 und 0,1, ist vorzugsweise gleich 0,1,
- die vierte Funktion F4 ist eine im Wesentlichen lineare Funktion der relativen Position α über eine beliebige Auswahl unter den Intervallen A-B, B-C, C-D, D-E.

10. Lufteinlassmechanismus (100) nach einem der vorstehenden Ansprüche, weiter einen Positionierungsmechanismus umfassend, der konfiguriert ist, um bevorzugte relative Positionen α der Klappe (120), vorzugsweise in α = A, B, C, D, E, vorzugeben, wobei der Positionierungsmechanismus vorzugsweise eine Feder umfasst und der Griff (130) vorzugsweise starr an der Klappe (120) befestigt ist.

11. Festbrennstoffbrenner (300), umfassend den Lufteinlassmechanismus (100) nach einem der vorstehenden Ansprüche, und bei dem die Brennkammer (200) Folgendes umfasst:
- eine Scheibe, die konfiguriert ist, um einem Benutzer, der sich außerhalb des Brenners (300) befindet, zu ermöglichen, in die Brennkammer (200) zu blicken,
einen Herdboden (210), umfassend mindestens eine Einlassaussparung für Gitterluft (211), die konfiguriert ist, um einen Durchgang von Asche von der Brennkammer zu einem Ascher zu ermöglichen, wobei die mindestens eine Einlassaussparung für Gitterluft (211) mit der ersten Öffnung des festen Teils (111) des Lufteinlassmechanismus (100) in strömungstechnischer Kommunikation steht und konfiguriert ist, um einen Eintritt des Gitterluftstroms in die Brennkammer (200) an der Unterseite des auf dem Herdboden (210) gelagerten Festbrennstoffs zu ermöglichen,
- eine Einlassaussparung für Primärluft (221), die in strömungstechnischer Kommunikation mit der zweiten Öffnung des festen Teils (112) des Lufteinlassmechanismus (100) steht und konfiguriert ist, um einen Eintritt des Primärluftstroms in die Brennkammer (200) an einem unteren Teil des auf dem Herdboden (210) gelagerten Festbrennstoffs zu ermöglichen,
- eine Einlassaussparung für Sekundärluft (231), die in strömungstechnischer Kommunikation mit der dritten Öffnung des festen Teils (113) des Lufteinlassmechanismus (100) steht und konfiguriert ist, um einen Eintritt des Sekundärluftstroms in die Brennkammer (200) an einem oberen Teil des auf dem Herdboden (210) gelagerten Festbrennstoffs zu ermöglichen, wobei die Einlassaussparung für Sekundärluft (231) vorzugsweise in einer Hinterwand (230) der Brennkammer (200) oder zwischen der Hinterwand (230) und einer oberen Wand (250) der Brennkammer (200) enthalten ist,
- eine Einlassaussparung für Tertiärluft in die Brennkammer (241), die in strömungstechnischer Kommunikation mit der vierten Öffnung des festen Teils (114) des Lufteinlassmechanismus (100) steht und konfiguriert ist, um den Tertiärluft- oder Kehrluftstrom der Scheibe entlang einer Oberfläche der Scheibe und parallel zu dieser einzulassen, wobei sich die Einlassaussparung für Tertiärluft in die Brennkammer (241) vorzugsweise in einem oberen Teil der Brennkammer (200) befindet.

## Claims

1. A manually operable, non-powered air intake mechanism (100) for a solid fuel burner (300) comprising a combustion chamber (200) and a window allowing a user located outside the burner (300) to view into the combustion chamber (200) of the burner (300), the air intake mechanism being configured to distribute an entire combustion air supply to the combustion chamber (200) of the burner (300), the entire combustion air supply of the burner consisting of a grid air flow, a primary air flow, a secondary air flow, and a tertiary air flow for sweeping the window of the burner, the mechanism (100) comprising:
- a stationary portion (110) configured to be immovably attached with respect to the combustion chamber (200) of the burner (300), and comprising openings of the stationary portion composed of:
∘ a first opening in the stationary portion (111) to admit the grid air flow,
∘ a second opening in the stationary portion (112) to admit the primary air flow,
∘ a third opening in the stationary portion (113) to admit the secondary air flow,
∘ a fourth opening in the stationary portion (114) to admit the tertiary air flow,
- a valve (120) comprising at least one opening of the valve (121, 122, 123, 124), the valve (120) being positioned against the stationary portion (110) and movable relative to the stationary portion (110) over a range (A-E) of continuous displacement and comprising successive relative positions α = A, B, C, D, E of the valve (120) relative to the stationary portion (110),
wherein over the range (A-E) of the relative position α:
- the overlap between the at least one valve opening (121, 122, 123) and the first, second, and third opening of the stationary portion (111, 112, 113) is a first function F1,a second function F2, and a third function F3 of the relative position α, respectively, which varies between a first, second, and third maximum overlap value, respectively, equal to M1, M2, and M3, respectively, and a null value wherein the first, second, and third opening of the stationary portion (111, 112, 113) is closed by the valve (120), respectively,
- the overlap between the at least one valve opening (124) and the fourth opening of the stationary portion (114) is a fourth function F4 of the relative position α which varies between a fourth maximum overlap value equal to M4 and a value equal to f4E*M4 wherein the fourth opening of the stationary portion (114) is at least partially closed by the valve (120), f4E being between 0 and 0.2,
and wherein the mechanism (100) is configured so that over the range (A-E) of the relative position α:
- the first function F1 passes monotonically from the first maximum overlap value M1 at α=A to the zero value at α=E, the first function F1 being equal to f1B*M1 at α=B, f1B being between 0 and 0.3,
- the second function F2 passes monotonically from the second maximum overlap value M2 at α=A to the zero value at α=E, the second function F2 being equal to f2B*M2 at α=B, equal to f2C*M2 at α=C, and equal to f2D*M2 at α=D, f2B being between 0.7 and 1, f2C being between 0.4 and 0.9, f2D being between 0.1 and 0.5,
- the third function F3 passes monotonically from a value equal to f3A*M3 at α=A to a value equal to f3B*M3 at α=B, f3A being between 0 and 0.6, and f3B being equal to 1,
- the third function F3 passes monotonically from the value equal to f3B*M3 at α=B to the zero value at α=E, the third function F3 being equal to f3C*M3 at α=C and to f3D*M3 at α=D, f3C being between 0.5 and 0.8 and f3D being between 0.2 and 0.6,
- the fourth function F4 passes monotonically from the fourth maximum overlap value M4 at α=A to the value equal to f4E*M4 at α=E, the fourth function F4 being equal to f4B*M4 at α=B, to f4C*M4 at α=C, and to f4D*M4 at α=D, f4B being between 0.8 and 1, f4C being between 0.4 and 1, f4D being between 0.15 and 1.

2. The air intake mechanism (100) of claim 1, wherein the valve (120) is movable in rotation relative to the stationary portion (110) along an axis of rotation (120r) and over a continuous range (A-E) of angular positions α of the valve (120) relative to the stationary portion (110) comprising successive angular positions α = A, B, C, D, E, the mechanism (100) preferably comprising a handle (130) attached to the valve (120) and configured to allow the angular position α of the valve (120) to be modified by a user.

3. The air intake mechanism (100) as claimed in claim 1, wherein the valve (120) is movable in rectilinear translation relative to the stationary portion (110) along a translation axis (120t) and over a continuous range (A-E) of linear positions α of the valve (120) relative to the stationary portion (110) comprising the successive linear positions α = A, B, C, D, E, the mechanism (100) preferably comprising a handle (130) attached to the valve (120) and configured to allow the linear position α of the valve (120) to be modified by the user.

4. The air intake mechanism (100) according to one of the preceding claims, wherein:
- the first opening of the stationary portion (111) comprises one or more orifices (111a, 111b, 111c, 111d, 111e, 111f) of the first opening of the stationary portion,
- the second opening of the stationary portion (112) comprises one or more orifices (112a, 112b) of the second opening of the stationary portion,
- the third opening of the stationary portion (113) comprises one or more orifices (113a, 113b, 113c) of the third opening of the stationary portion,
- the fourth opening of the stationary portion (114) comprises one or more orifices (114a, 114b) of the fourth opening of the stationary portion.

5. The air intake mechanism (100) of claim 2, wherein:
- an angulation B-A between the angular positions α=A and α=B is between 1° and 25°, preferably between 2° and 10°, more preferably between 2° and 5°, more preferably equal to 2°,
- angulations C-B, D-C, and E-D respectively between the angular positions α=B and α=C, α=C and α=D, α=D and α=E, are each between 1° and 25°, preferably between 2° and 10°, more preferably between 3° and 7°, and most preferably equal to 3°.

6. The air intake mechanism (100) of claim 3, wherein:
- a distance B-A between the linear positions α=A and α=B is between 2 mm and 100 mm, preferably between 5 mm and 50 mm, more preferably between 10 mm and 30 mm, more preferably equal to 20 mm,
- distances B-A, C-B, D-C, and E-D respectively between the linear positions α=B and α=C, α=C and α=D, α=D and α=E, are each between 2 mm and 100 mm, preferably between 5 mm and 70 mm, more preferably between 10 mm and 50 mm, and most preferably equal to 40 mm.

7. The air intake mechanism (100) according to one of the preceding claims, wherein:
- the first maximum overlap value M1 is between 50 mm² and 1000 mm², preferably between 100 mm² and 600 mm², more preferably between 200 mm² and 400 mm²,
- the second maximum overlap value M2 is between 50 mm² and 1000 mm², preferably between 100 mm² and 600 mm², more preferably between 200 mm² and 400 mm²,
- the third maximum overlap value M3 is between 150 mm² and 2500 mm², preferably between 300 mm² and 1200 mm², more preferably between 450 mm² and 750 mm²,
- the fourth maximum overlap value M4 is between 100 mm² and 1600 mm², preferably between 200 mm² and 800 mm², more preferably between 300 mm² and 500 mm².

8. The air intake mechanism (100) according to one of the preceding claims, wherein:
- a ratio F1/(F1+F2+F3+F4) is comprised between 17% and 27% at α=A, and between 0% and 5% at α=B, C, and D,
- a ratio F2/(F1+F2+F3+F4) is comprised between 14% and 24% at α=A, between 15% and 25% at α=B, between 21% and 31% at α=C, and between 19% and 29% at α=D,
- a ratio F3/(F1+F2+F3+F4) is comprised between 20% and 30% at α=A, between 43% and 53% at α=B, between 46% and 56% at α=C, between 48% and 58% at α=D,
- a ratio F4/(F1+F2+F3+F4) is comprised between 28% and 38% at α=A, between 27% and 37% at α=B, between 18% and 28% at α=C, between 18% and 28% at α=D.

9. The air intake mechanism (100) according to any of the preceding claims, wherein any one of the following conditions is satisfied:
- f1B is between 0 and 0.2, preferably between 0 and 0.1, more preferably equal to 0,
- the first function F1 is a substantially linear function of the relative position α on any selection from the ranges A-B, B-C, C-D, D-E,
- f2B is greater than 0.8, preferably greater than 0.9, more preferably equal to 1,
- f2C is between 0.5 and 0.8, preferably between 0.6 and 0.7,
- f2D is between 0.2 and 0.4, preferably between 0.3 and 0.4,
- the second function F2 is a substantially linear function of the relative position α on any one of the ranges A-B, B-C, C-D, D-E,
- f3A is between 0.1 and 0.5, preferably between 0.2 and 0.4,
- f3C is between 0.6 and 0.7,
- f3D is between 0.3 and 0.5,
- the third function F3 is a substantially linear function of the relative position α on any selection from the ranges A-B, B-C, C-D, D-E,
- f4B is between 0.9 and 1, preferably 1,
- f4C is between 0.5 and 0.9, preferably between 0.6 and 0.8,
- f4D is between 0.2 and 0.7, preferably between 0.2 and 0.4,
- f4E is between 0.0 and 0.1, preferably 0.1,
- the fourth function F4 is a substantially linear function of the relative position α on any selection from the ranges A-B, B-C, C-D, D-E.

10. The air intake mechanism (100) according to any of the preceding claims, further comprising a positioning mechanism configured to impose preferred relative positions α of the valve (120), preferably at α = A, B, C, D, E, the positioning mechanism preferably comprising a spring, and the handle (130) preferably being rigidly attached to the valve (120).

11. A solid fuel burner (300) comprising the air intake mechanism (100) according to one of the preceding claims, and whose combustion chamber (200) comprises:
- a window configured to allow a user located outside the burner (300) to see into the combustion chamber (200),
- a hearth (210) comprising at least one grid air intake orifice (211) configured to allow a passage of ash from the combustion chamber towards an ash pan, the at least one grid air intake orifice (211) being in fluid communication with the first opening of the stationary portion (111) of the air intake mechanism (100) and configured to allow an inlet of the flow of grid air into the combustion chamber (200) at the level of the underside of the solid fuel stored on the hearth (210),
- a primary air intake orifice (221) in fluid communication with the second opening of the stationary portion (112) of the air intake mechanism (100) and configured to allow an inlet of the flow of primary air into the combustion chamber (200) at the level of a lower portion of the solid fuel stored on the hearth (210),
- a secondary air intake orifice (231) in fluid communication with the third opening of the stationary portion (113) of the air intake mechanism (100) and configured to allow an inlet of the secondary air flow into the combustion chamber (200) at the level of an upper portion of the solid fuel stored on the hearth (210), the secondary air intake orifice (231) preferably being comprised in a rear wall (230) of the combustion chamber (200), or between the rear wall (230) and an upper wall (250) of the combustion chamber (200),
- a combustion chamber tertiary air intake orifice (241) in fluid communication with the fourth opening of the stationary portion (114) of the air intake mechanism (100) and configured to admit the tertiary air flow or window sweeping air along and parallel to a surface of the window, the combustion chamber tertiary air intake orifice (241) preferably being located in an upper portion of the combustion chamber (200).
